# EUROPÄISCHE PATENTSCHRIFT

(11) **EP 3 414 418 B1**
(45) Veröffentlichungstag und Bekanntmachung des Hinweises auf die Patenterteilung: **12.05.2021**
(21) Anmeldenummer: 17713881.5
(22) Anmeldetag: 08.02.2017
(51) Int. Cl.: E21B 7/04

(54) **RICHTBOHRGERÄT UND VERFAHREN ZUM KALIBRIEREN DESSELBEN**
DIRECTIONAL DRILLING TOOL AND METHODS FOR CALIBRATION OF THE TOOL
OUTIL DE FORAGE DIRECTIONEL ET PROCÉDÉS DE CALIBRATION

(30) Priorität: 08.02.2016 DE 102016001780
(43) Veröffentlichungstag der Anmeldung: 19.12.2018
(73) Patentinhaber: Smart Drilling GmbH, 45892 Gelsenkirchen (DE)
(72) Erfinder: VORHOFF, Werner, 46286 Dorsten (DE)
(74) Vertreter: Kador & Partner PartG mbB
(86) Internationale Anmeldenummer: PCT/DE2017/000035
(87) Internationale Veröffentlichungsnummer: WO 2017/137025

(56) Entgegenhaltungen:
- EP-A1- 1 008 717
- EP-A1- 1 514 996
- CN-A- 103 089 242
- US-A1- 2003 070 844
- US-A1- 2004 149 004
- US-A1- 2014 138 157
- US-B1- 8 635 043

## Beschreibung

Die Erfindung betrifft ein kostengünstiges Verfahren zum Kalibrieren von Magnetfeldsensoren in einem hoch präzise arbeitenden Richtbohrgerät zur frühzeitigen, zuverlässigen und zeitnahen Bestimmung des Bohrlochs unter Vorgabe eines wählbaren Richtungsverlaufs des Bohrlochs für das Tiefbohren und ein Richtbohrgerät, welches ein Gehäuse, eine im Gehäuse rotierende Meißelantriebswelle, deren, vorzugsweise aus dem Gehäuse vorstehendes, Ende einen Drehbohrmeißel trägt, eine in dem Gehäuse angeordnete Steuervorrichtung und mit derselben verbundene Magnetfeldsensoren, mehrere in dem Gehäuse angeordnete Richtungssteuereinrichtungen zur Erzeugung von Richtkräften mit radial ausrichtbaren Kraftkomponenten für das Ausrichten des Richtbohrgerätes bei Bohrbetrieb.

Mit Richtbohren bezeichnet man auch Bohrverfahren, die es ermöglichen, die Richtung einer Bohrung zu beeinflussen. Mit komplexen Systemen wird der Bohrlochverlauf in jede Richtung verändert und bestimmt. Dafür werden unter Anderem Werte für Neigung und magnetisch Nord gemessen. Die Sensoren zur Erfassung von magnetisch Nord werden in nicht magnetisierbaren Stählen angeordnet in genügendem Abstand zu allen Teilen, die einen magnetischen Einfluss bewirken. Nur in dieser Weise kann unbeeinflusst magnetisch Nord erfasst und in die richtige, d.h. vorbestimmte, Richtung gesteuert werden. Vorteilhaft ist bei der Verwendung von Richtbohrgeräten die Messung von Neigung und Richtung möglichst nah hinter dem Meißel angeordnet zu haben, um einen kontrollierten und geplanten Sollverlauf der Bohrung zu gewährleisten. Moderne Rotary Steerable Systeme haben nur die Neigungsmessung im ihrem System direkt eingebaut und die Richtungssensoren in einem deutlich mehrere Meter dahinter liegenden Sektor, der nicht magnetisch ist, um mit der geforderten Genauigkeit magnetisch Nord zu ermitteln. Der Einbau der Richtungssensoren und die Erfassung von magnetisch Nord im Richtbohrgerät zusammen mit den Neigungssensoren würde ohne entsprechende Korrekturen zu magnetischen Missweisungen führen und große Ungenauigkeiten in der Richtungsermittlung zulassen.

Herkömmliche Richtbohrgeräte umfassen ein rohrförmiges Gehäuse. Das Gehäuse nimmt zumindest mit seinem Fußabschnitt, der dem Drehbohrmeißel abgewandt ist, den Bohrrohrstrang, auch Bohrstrang genannt, auf. in dem Kopfabschnitt des Gehäuses ist der Drehbohrmeißel angeordnet; zumindest ein Teil der Meißelantriebswelle, an welcher der Drehbohrmeißel gekoppelt ist, ist ebenso in dem Kopfabschnitt des Gehäuses drehbar angeordnet. Der Fußabschnitt geht in den Rumpfabschnitt des Gehäuses über, welcher in den Kopfabschnitt übergeht. Die Magnetfeldsensoren sind -so weit wie möglich von dem Kopfabschnitt und dem Rumpfabschnitt des Gehäuse entfernt-, in dem Fußabschnitt des Gehäuses herkömmlicher Richtbohrgeräte angeordnet, um zu versuchen, die auch bei Betrieb des Drehbohrmeißels auftretenden magnetischen Missweisungen, die infolge der in dem Kopfabschnitt und Rumpfabschnitt des Gehäuses verbauten Einrichtungen, Bauteile, usw. erzeugten magnetischen Missweisungen und deren Einflüsse auf die Magnetfeldsensoren durch die Raumferne oder Beabstandung der Magnetfeldsensoren von dem Kopfabschnitt des Gehäuses des herkömmlichen Richtbohrgerätes zumindest zu verringern. Trotz der räumlichen Ferne der Magnetfeldsensoren von dem Kopfabschnitt und Rumpfabschnitt zeigt sich gleichwohl die Beeinflussung der Ermitt6lung der von Magnetfeldsensoren ermittelten Lagedaten der herkömmlichen Richtbohrgeräte, so dass das gerichtete Tiefbohren mit den herkömmlichen Richtbohrgeräten nicht mit dem erwünschten Verlauf des abgeteuften Bohrlochs übereinstimmt.

US 2014/0138157 A1 offenbart eine Bohrvorrichtung umfassend ein Lagergehäuse, das eine Längsachse und einen oberen und unteren Abschnitt definiert. Der obere Teil des Lagergehäuses ist für den Anschluss an einen Bohrstrang konfiguriert, und mindestens ein ringförmiges Lagerpaket ist innerhalb des Lagergehäuses angeordnet. Ein Bohrer ist mit dem Lagergehäuse gekoppelt und um die Längsachse drehbar. Der Bohrer umfasst einen führenden Körper, der mehrere Fräser trägt, um eine unterirdische Gesteinsformation in Eingriff zu bringen, einen Schaftabschnitt, der aus dem führenden Körper herausragt, und einen Domabschnitt, der in den Schaftabschnitt eingreift und eine untrennbare Verbindung damit definiert. Der Dornabschnitt erstreckt sich in Längsrichtung in das Lagergehäuse und durch das mindestens eine ringförmige Lagerpaket.

EP 1 008 717 A1 offenbart ein aktiv gesteuertes drehbar lenkbares Bohrsystem zum Richtungsbohren von Bohrlöchern, wobei das System eine drehbare Antriebskomponente aufweist, die innerhalb eines rohrförmigen Gleitwerkzeugkragens drehbar ist, der elastische Verdrehsicherungselemente enthält, um während des Bohrens eine gekoppelte Beziehung zur Bohrlochwand aufrechtzuerhalten. Hydraulische Zylinder- und Kolbenbaugruppen, die durch auf das Werkzeugpositionssignal ansprechende Magnetventile betätigt werden, steuern die Winkelposition eines Versatzdorns in Bezug auf einen Werkzeugkragen. Die Hydraulikkolben sind servogesteuert und reagieren auf Signaleingaben von Werkzeugpositionserfassungssystemen wie Magnetometern und Beschleunigungsmessern, die dem Hydrauliksteuersystem Echtzeit-Positionssignale liefern.

US 2004/0149004 A1 offenbart eine Vorrichtung zur Verbesserung der Genauigkeit von Richtungsmessungen unter Verwendung von Magnetometern und Beschleunigungsmessern. Das Verfahren korrigiert Fehler in der Vorspannung, im Skalierungsfaktor, in der Fehlausrichtung von Kreuz-Axial-Magnetometern und in der Vorspannung oder im Skalierungsfaktor von Axial-Magnetometern, Das Verfahren korrigiert in ähnlicher Weise auch Beschleunigungsmesser. Die an einem Vermessungspunkt erhaltenen Kalibrierungsparameter werden auf Messungen an anderen Vermessungspunkten angewendet, um die Genauigkeit der Vermessungen und die Effizienz der Bohrvorgänge zu verbessern.

Darüber hinaus tritt ein weiterer relevanter Nachteil bei dem Einsatz der herkömmlichen Richtbohrgeräte durch die Raumferne der Magnetfeldsensoren von dem Kopfabschnitt des Gehäuses auf; durch die weite Beabstandung der Magnetfeldsensoren von dem Kopfabschnitt werden geringfügige Abweichungen der herkömmlichen Richtbohrgeräte mit ihren Kopfabschnitten in z.B. drei Raumrichtungen nicht frühzeitig festgestellt, so dass diese frühzeitigen auftretenden Richtungsabweichungen mittels der in dem Fußabschnitt angeordneten Magnetfeldsensoren erst zu einem späteren Zeitpunkt festgestellt werden können. Durch die erst nach einer gewissen Zeitdauer ermittelten Richtungsabweichungen sind nachträgliche Berichtigungen der Richtungsverläufe der Abteufungen erforderlich, die, je später die Richungsabweichungen des Drehbohrmeißels ermittelt werden, desto zeitaufwendiger und kostenträchtiger erweisen sich die Berichtigungen des Richtbohrens. Bemühungen im Stand der Technik, die Richtungsabweichungen der Kopfabschnitte der Richtbohrgeräte durch zumindest kopfabschnittnahen Einbau der Magnetfeldsensoren in den herkömmlichen Richtbohrgeräte, wie nachfolgend aufgeführt wird, scheiterten aufgrund der deutlichen Zunahme des Auftretens der Missweisungen mit der geringer werdenden Raumfeme der Magnetfeldsensoren von dem Kopfabschnitt.

Ein weiterer Gegenstand der Erfindung betrifft ein zuverlässig arbeitendes hoch präzises Richtbohrgerät für den Dauerbetrieb mit automatischer, fein kontrollierter Überwachung des zielgerichteten Bohrens in großen Tiefen unter Vorgabe eines wählbaren Richtungsverlaufs des Bohrlochs mit einem Gehäuse, einer, vorzugsweise im Gehäuse rotierenden, auf ihrem aus dem Gehäuse vorstehenden Ende einen Drehbohrmeißel tragenden Meißelantriebswelle, einer Steuervorrichtung, vorzugsweise mehreren in dem Gehäuse angeordneten Richtungssteuereinrichtungen zur Erzeugung von Richtkräften mit radial ausrichtbaren Kraftkomponenten für das Ausrichten des Richtbohrgeräts bei Bohrbetrieb und mit der Steuervorrichtung verbundene Magnetfeldsensoren, welches dadurch gekennzeichnet ist, dass die Magnetfeldsensoren in einem vorderen, dem Drehbohrmeißel zugewandten Bereich, bohrmeißelnahen Bereich, des Gehäuses angeordnet und mittels eines von Helmholtz-Spulen erzeugten homogenen Magnetfeldes kalibriert sind.

Im Stand der Technik sind Vorrichtungen zum Niederbringen von vertikalen Bohrungen oder Bohrungen mit Krümmungsverlauf, vornehmlich Großlochbohrung, bekannt, die den Anforderungen der Praxis, namentlich in Bezug auf die Wirtschaftlichkeit und die Sicherheit, insbesondere aber auch in Bezug auf die Genauigkeit der Orientierung des Bohrlochs, in ungenügender Weise Rechnung tragen. Wesentlich ist, dass Bohrungen zum Richtbohren in großen Tiefen kontrollierbar und steuerbar sind. Die Kontrollierbarkeit ist wesentlich, um die Lage des Bohrlochs und den Verlauf der Bohrung zu überprüfen und ggf. unerwünschte Abweichungen zu korrigieren. Die Steuerbarkeit ist ebenso wesentlich, um z.B., sowohl die Vertikalität der Tiefbohrung wie auch deren Krümmungsverlauf einzuhalten und möglichst bei Betrieb in den Bohrverlauf einzugreifen. Abweichungen von Bohrlöchern stellen sich gerade im Tiefengestein der Gesteinsformationen ein, auch bedingt durch das Auftreten unterschiedlicher Härten von Festgestein bzw. Lockergestein. Auch stellen sich bei der Bohrung Abweichungen ein aufgrund der Überlänge des Bohrrohrstrangs, auch Bohrgestänge genannt, und der veränderlichen Kraft, die auf das Bohrgestänge ausgeübt wird.

Um die Bohrlochabweichungen zu vermeiden, sind bei einer herkömmlichen Vorrichtung mit einem Drehbormeißel, z.B. Richtbohrgerät, zum Niederbringen von vertikalen oder krümmungsbedingten Bohrungen, die ein Bohrwerkzeug umfasst, an dessen Außenseite umlaufend nach außen schwenkbare Steuerrippen, auch Gleitkufen, Spannstücke, Gleitrippen, usw. genannt, angeordnet, die gegen die Wandung des Bohrlochs kraftbeaufschlagt angesetzt werden. Durch die Kraftbeaufschlagung gegen die Wandung des Bohrlochs, im Folgenden kurz Bohrlochwandung genannt, wird eine Ablenkung des Drehbohrmeißels der herkömmlichen Vorrichtung in Gegenrichtung hervorgerufen. Es zeigt sich jedoch, dass die herkömmliche Vorrichtung lediglich von außen von einem Steuerstand obertägig anzusteuern ist. Die Ansteuerung der Richtungssteuereinrichtungen des herkömmlichen Richtbohrgeräts über den obertägigen Steuerstand führt jedoch zu der zeitversetzten Reaktion des Schwenkens der Steuerrippen, so dass unter Anderem wertvolle Zeit kostenträchtig verloren geht, um den Orientierungsverlauf des Bohrlochs unter Tage zu beeinflussen.

Das Abweichen des Bohrlochs von der vorgegebenen Richtung kann zudem auf dem Drehmoment und die Vorwärtsbohrkraft beruhen, die von dem Drehbohrmeißel auf die Formation ausgeübt wird. Daher ist die Größe und die Richtung der Bohrlochabweichung nach DE 602 07 559 nicht vorhersagbar und bedarf stets der Ansteuerung des Drehbohrmeißels über das Bohrwerkzeug oder Richtbohrgerät.

Bei einer herkömmlichen Vorrichtung zur Herstellung zielgerichteter Bohrungen mit einer Messwerteinrichtung mit einem Messgrößenaufnehmer werden die an der Vorrichtung angeschlagenen Steuerrippen nach Maßgabe der Ausschläge der Messwertgrößen desselben angesteuert werden. Es zeigt sich jedoch, dass die Orientierung des Verlaufs und die Überprüfung des Bohrlochs unzureichend sind, da die Messwertgrößen der als Messwerteinrichtun-gen verwendeten Neigungsmesser und Magnetfeldsensoren nicht in Echtzeit, sondern lediglich zeitlich versetzt über einen obertägigen Steuerstand verarbeitet, mit Sollwertvorgaben verglichen und Steuersignale an die an Kabel elektrisch steuerungstechnisch angeschlossenen Steuerrippen weitergeleitet werden.

Die von Schlumberger Technology B.V. offenbarten herkömmlichen Verfahren und Vorrichtungen erkannten zwar das Problem der zeitversetzten Reaktion des Eingreifens korrektiver Maßnahmen und das seit langem bekannte, aber bisher ungelöste Problem des Auftretens magnetischer Missabweichungen, so dass lediglich die bereits oben erwähnte nachteilige bohrkronenentfernte Anordnung der Magnetfeldsensoren verwirklicht wurde. Daher war auch Schlumberger Technology B.V nicht in der Lage, beide Probleme in zufriedenstellender Weise gleichzeitig zu lösen, denn die während der Bohrung erfolgende Bestimmung von Bohrlochneigung und Bohrlochazimut anhand diskreter Anzahl von longitudinalen Punkten entlang der Achse des Bohrlochs durch die Abschätzung von mindestens zwei lokalen Magnetfeldkomponenten mittels queraxialer Magnetfeldsensoren und queraxialer Beschleunigungsmessern verkompliziert die Bauweise der Vorrichtung und macht das herkömmliche Verfahren störanfällig und verwirklicht nicht die nahe an dem Drehbohrmeißel zu erfolgende Magnetfeldmessung, geschweige denn die nächst dem Drehbohrmeißel oder unmittelbar an den Drehbohrmeißel angrenzende, zu erfolgende Magnetfeldmessung.

Daher verblieben die Messwerteinrichtungen weiterhin weit beabstandet von dem Drehbohrmeißel, so dass Schlumberger Technology B.V. bedauerte, die Technik der Magnetfeldmessungen für bohrkronennahe Abweichungen sei ungeeignet.

Die bohrkronennahe Anordnung der Magnetfeldsensoren in der herkömmlichen Vorrichtung, wie Richtbohrwerkzeugen und -geräten, war technisch undurchführbar, jedoch dringend erfordert, zumal hierdurch gänzlich neue Anwendungen und große Möglichkeiten indem Tiefrichtbohren sich eröffnen würden; die axiale Magnetfeldmessungen, so erkannte Schlumberger Technology B.V, blieben gegenüber magnetischen Interferenzen oder Missweisungen, die vom nahe gelegenen Bohrrohrstrangkomponenten ausgehen, zum Beispiel von Bohrkrone, Schlammmotor, Erweiterungsbohrwerkzeug, und dergleichen, besonders empfindlich, so dass nur zu der bohrkronenfernen Anwendung der Magnetfeldmessungen, d.h. zu der von den Drehbohrmeißeln entfernten Anordnung der Magnetfeldmessungen in dem herkömmlichen Richtbohrgerät nach herkömmlicher Lehre geraten wurde. Unter bohrkronennahe wird auch bohrmeißelnahe verstanden.

Daher nimmt dieser Stand der Technik in Kauf, da die Magnetfeldmessungen erst sehr spät Richtungsänderungen des Drehbohrmeißels feststellen aufgrund deren weiten Beabstandung von dem Drehbohrmeißel, dass das Tiefrichtbohren sich aufgrund der späten Reaktion des Eingreifens korrektiver Maßnahmen als kostenträchtig erweist und das Tiefbohren mit herkömmlichen Richtbohrgeräten oder -werkzeugen wegen der infolge später Reaktion sich einstellender Verlängerung der Tiefbohrstrecke betriebswirtschaftlich in heutigen Zeiten der Beachtung der stetig wachsenden Relevanz der Kosten-Nutzen-Analyse von Tiefbohrungen mit den von Schlumberger Technology B.V, empfohlenen herkömmlichen Vorrichtungen nicht ratsam ist.

Insbesondere im Fall des Erschließens neuer Gas- oder Erdölfelder mittels Einsatzes herkömmlicher Richtbohrgeräten oder -werkzeugen, zu welchen Schlumberger Technology B.V, gleichwohl rät, ist das Betreiben von Tiefbohrungen angesichts der Aufbereitung bereits erschlossener Felder mittels Fracking-Verfahren zeitaufwändig und kostenträchtig.

Auch das im Stand der Technik bekannte Verfahren, bei welchem ein Bohrloch-Messgerät in ein Bohrloch eingeführt wird und das herkömmliche Bohrloch-Messgerät mittels einer in dem herkömmliche Bohrloch-Messgerät eingebauten Inklinationsspule zur Erzeugung eines vorbestimmten Magnetfeldes zur Darstellung von Inklinationswerten angepasst wird, hilft nicht weiter, da die Vermessung des Bohrlochs und dessen Verlaufs erst nach dem Ab-teufen desselben und Einführens des herkömmlichen Bohrloch-Messgerätes in das bereits abgeteufte Bohrloch stattfindet, auch wenn das herkömmliche Bohrloch-Messgerät in der Lage ist, Richtungswerte eines Standortes in dem Bohrloch in drei Raumrichtungen zu ermitteln.

Auch wird mit dem herkömmlichen Verfahren der Nachteil der Richtbohrgeräte mit der Anordnung der drehbohrmeißelentfernten Magnetfeldsensoren in den herkömmlichen Richtbohrgeräten nicht gelöst.

Die Aufgabe der Erfindung soll es auch sein, ein Richtbohrgerät bereitzustellen, welches unter Anderem die durch Verwendung unterschiedlicher Materialien in dem Richtbohrgerät erzeugten Abweichungen bzw. Missweisungen frühzeitig -bereits und unmittelbar beim Tiefbohren ausschaltet oder -gleicht und trotz der bei dem Tiefbohren auftretenden magnetischen Störfelder beim Tiefrichtbohren die vorbestimmte Abteufung in Bezug auf die drei Raumrichtungen und die Neigung beibehält, ohne dass es im Gegensatz zum Stand der Technik sogar bei laufendem Bohrbetrieb des obertätigen Eingreifens bedarf, zumal das obertägige Eingreifen erst infolge des Einführens des herkömmlichen Bohrloch-Messgerätes in das Bohrloch möglich ist.

Auch soll ein solches Richtbohrgerät bereitgestellt werden, welches sowohl das Einführen des herkömmlichen Bohrloch-Messgerätes in das Bohrloch und das anschließende obertägige Eingreifen überflüssig macht.

Zudem soll das Richtbohrgerät mit Magnetfeldsensoren in seinem vorderen, dem Drehbohrmeißel zugewandten Bereich, also in dem dem Drehbohrmeißel angrenzenden Bereich, ausgestattet sein, um sonach auch bereits geringste in Drehbohrmeißelnähe messbare z.B. infolge Auftretens unterschiedlicher Gesteinshärten bedingte Abweichungen des Richtbohrgeräts in Neigung und Azimut zu vermeiden.

In einer Vielzahl an Druckschriften wird zwar die Kalibrierung herkömmlicher Magnetfeldsensoren offenbart, eine Erkenntnis, die für den Fachmann nichts Neues bringt. So wird in einem weiteren Stand der Technik ein herkömmlicher Bohrlochsensor bereitgestellt, der in der Lage ist, die Raumrichtungen eines Standortes in einem Bohrloch festzustellen und Abweichungen desselben von Sollwerten zu ermitteln, aber der herkömmliche Bohrlochsensor ermöglicht nicht zeitgleich das Abteufen einerseits und die ständige Kontrolle der Überwachung der Richtungsgrößen andererseits während des Abteufens vor Ort, d.h. der dem herkömmlichen Drehbohrgerät zu eigenen, diesem beim Abteufen zuzuordnenden Richtungsgrößen.

Auch dieser Stand der Technik bestätigt die Erkenntnis der Schlumberger Technology B.V. der im Stand der Technik als unmöglich erachteten Beseitigung der Nachteile der nur zeitversetzten Reaktion des obertägigen Eingreifens durch korrigierende Maßnahmen in das durch das herkömmliche Richtbohrgerät erfolgende Abteufen, so dass die ständige Überwachung in Bezug auf Azimut und Neigung aufgrund des Auftretens z.B. magnetischer Messabweichungen kostenträchtig weiterhin zu bestehen hat.

Daher ist es Aufgabe des bereitzustellenden Richtbohrgerätes, so-wohl ein Richtbohrgerät bereitzustellen, welches beispielsweise während des Abteufens so-wohl die Abweichungen des Tiefbohrens unmittelbar mittels Magnetfeldsensoren nächst dem Drehbormeißel des Richtbohrgeräts misst, die Abweichungen mit Sollwerten vergleicht, entsprechende Stellsignale zur Steuerung des Richtbohrgerätes erzeugt und unabhängig von der Ansteuerung von außen, also außerhalb des Richtbohrgerätes, ohne Zeit- und Kostenaufwand frühzeitig -ohne Zeitverzug- an die Stellglieder, wie Spannstücke, des Richtbohrgerätes weiterleitet.

Zur Erhöhung der Genauigkeit der Bestimmung magnetischer Flussdichten können in einem Bohrlochmessverfahren Magnetfeldsensoren verwendet werden, die um die GeräteLängsachse rotierend angeordnet sind und dabei durch den vorhandenen Erdmagnetismus induzierte Signale an den Steuerstand obertägig liefern, gleichwohl verbleiben die Magnetfeldsensoren in einem weiten Abstand von dem Drehbohrmeißel, so dass man geringfügige Änderungen des Verlaufs des Bohrlochs weder erkennt, noch frühzeitig in den Betrieb des Tiefrichtbohrens zwecks Korrektur einzugreifen vermag.

Zudem soll das bereitzustellende Richtbohrgerät geringfügige Abweichungen von dem erwünschten Verlauf des Bohrlochs bei Bohren in großen Tiefen ohne Weiteres erkennen können.

Des Weiteren soll das bereitzustellende Richtbohrgerät Magnetfeldsensoren in bohrkronennaher Anordnung aufweisen.

Ebenso soll das Richtbohrgerät nicht nur bereits geringfügige Abweichungen von dem erwünschten Verlauf des Bohrlochs erkennen, sondern auch frühzeitig korrektive Maßnahmen zur Aufrechterhaltung des erwünschten Bohrungsverlaufs ergreifen.

Zusätzlich soll das bereitzustellende Richtbohrgerät im Fall von Änderungen des Bohrungsverlaufs ohne Gefahr des Einflusses magnetischer Störfelder auf die Lagebestimmung das Tiefrichtbohren korrigieren.

Hinzukommend soll das Ansteuern des Richtbohrgerätes über einen obertägigen Steuerstand insoweit überflüssig sein, als dieser von der Durchführung korrektiver Maßnahmen infolge unerwünschter Bohrlochabweichungen entlastet und nur noch zur Steuerung der Tiefbohrung als solche zuständig ist.

Hinzutretend soll das bereitzustellende Richtbohrgerät in Echtzeit sich selbst steuern, um die kostenträchtige Verlängerung der Bohrstrecke infolge später einsetzender Abweichungsabhilfen zu vermeiden.

Überdies soll das bereitzustellende Verfahren kostengünstig die Kalibrierung des Richtbohrgerätes durchzuführen sein, so dass das auch von Schlumberger Technology B.V erkannte, aber von Schlumberger Technology B.V ungelöste Problem der Anordnung von Magnetfeldsensoren bohrkronennah in Richtbohrgeräten beseitigt wird und das von Schlumberger Technology B.V vorgeschlagene komplizierte und störanfällige Verfahren vermieden wird.

Smart Drilling GmbH ordnet die Sensoren, wie Magnetfeldsensoren, für Neigung und Richtung in dem erfindungsgemäßen Richtbohrgerät an und führt zur Erhaltung der geforderten Genauigkeiten eine Korrektur durch. Die Erfindung löst das Problem durch den Einsatz einer Helmholtz Spule. Im Zentrum der Helmholtz-Spule wird das vorhandene Magnetfeld inklusive des Erdmagnetfeldes neutralisiert, d.h. es besteht kein Magnetfeld. Anschließend wird das erfindungsgemäße Richtbohrgerät mit den Richtungssensoren, wie Magnetfeldsensoren, in das neutrale Magnetfeld der Spule positioniert. Da sich in dem erfindungsgemäßen Richtbohrgerät verschiedene Komponenten befinden, die eine magnetische Beeinflussung erzeugen, zeigen die Richtungssensoren nun in der Helmholtz-Spule die magnetische Missweisung in x-, y-und z- Achsen an. Diese Beeinflussung wird dann vorteilhafterweise kompensiert, bis wieder ein neutrales Magnetfeld vorliegt und als Korrekturwerte im elektronischen Speicher des erfindungsgemäßen Richtbohrgerätes hinterlegt. Anschließend können alle Betriebsfunktionen des erfindungsgemäßen Richtbohrgerätes in der Helmholtz-Spule durchgefahren werden, die magnetischen Missweisungen gemessen, kompensiert und die Korrekturfaktoren im Richtbohrgerät abgespeichert werden. So kann das erfindungsgemäße Richtbohrgerät im Betrieb sich selbst kompensieren und die hohen geforderten Richtungsgenauigkeiten erfüllen.

Die Aufgaben werden gelöst durch den Hauptanspruch und den Nebenanspruch, die Unteransprüche betreffen bevorzugte Ausgestaltung und Weiterentwicklung der Erfindung.

Die Erfindung betrifft ein Verfahren gemäß Anspruch 7.

Die Erfindung ist auch gerichtet auf ein Richtbohrgerät gemäß Anspruch 1.

Das erfindungsgemäße Richtbohrgerät kann umfassen ein Gehäuse, dessen dem Kopfabschnitt abgewandter Fußabschnitt zu einer Aufnahme eines Bohrrohrstrangs und/oder einer Kopplung an einen Bohrrohrstrang vorgesehen ist, eine im Kopfabschnitt angeordnete, vorzugsweise im derselben oder zumindest teilweise im Gehäuse rotierende, auf ihrem, z.B. aus dem Gehäuse vorstehenden, Ende einen Drehbohrmeißel tragende Meißelantriebswelle, eine in dem Gehäuse, vorzugsweise in dessen Rumpf- und/oder Fußabschnitt, angeordnete Steuervorrichtung, vorzugsweise mehrere in dem Gehäuse, vorzugsweise in dessen Rumpf und/oder Fußabschnitt, angeordnete Richtungssteuereinrichtungen zur Erzeugung von Richtkräften mit radial ausrichtbaren Kraftkomponenten für das Ausrichten des Richtbohrgeräts bei Bohrbetrieb und mehreren Magnetfeldsensoren, wobei die Magnetfeldsensoren in dem Kopfabschnitt des Gehäuses, nämlich in dem bohrmeißelnahen Bereich des Gehäuses, angeordnet und mittels des erfindungsgemäßen Verfahrens in ein die Helmholtz-Spule aufweisendes Gestell eingebracht und durch das von der Helmholtz-Spule erzeugte homogene Magnetfeld kalibriert sind. Die Erfindung bezieht sich auch auf ein Verfahren zum Kalibrieren von Magnetfeldsensoren in einem hoch präzise arbeitenden Richtbohrgerät zur frühzeitigen, zuverlässigen, zeitnahen Bestimmung des Bohrlochs und der Ausrichtung des Drehbormeißels relativ zum Erdmagnetfeld-Vektor unter Vorgabe eines wählbaren, wie vorbestimmten, Richtungsverlaufs des Bohrlochs für das Tiefbohren, wobei das Kalibrieren in einem mittels Helmholtz-Spule erzeugten Magnetfeld durchgeführt wird.

Das erfindungsgemäße Verfahren, welches das Richtbohrgerät mit einem Gehäuse, einer im Gehäuse rotierende Meißelantriebswelle, deren aus dem Gehäuse vorstehendes Ende einen Drehbohrmeißel trägt, einer in dem Gehäuse angeordnete Steuervorrichtung und mit derselben verbundenen Magnetfeldsensoren, mehreren in dem Gehäuse angeordneten Richtungssteuereinrichtungen zur Erzeugung von Richtkräften mit radial ausrichtbaren Kraftkomponenten für das Ausrichten des Richtbohrgerätes bei Bohrbetrieb, verwendet, umfasst die Schritte:
die Magnetfeldsensoren in einem vorderen, dem Drehbohrmeißel zugewandten Bereich, also in dem bohrmeißelnahen Bereich, des Gehäuses angeordnet und mittels von Helmholtz-Spule erzeugtem homogenem Magnetfeldes kalibriert werden.

Unter Anordnung in dem Kopfabschnitt des Gehäuses wird im Sinne der Erfindung auch verstanden, die Anordnung im bohrmeißelnahen, auch drehbohrmeißelnahen genannt, Bereich, der
nächst dem Drehbohrmeißel in dem erfindungsgemäßen Richtbohrgerät ist oder
unmittelbar an den Drehbohrmeißel in dem erfindungsgemäßen Richtbohrgerät angrenzt oder
in unmittelbarer Nähe zu dem Drehbohrmeißel angeordnet ist, ohne dass der Drehbohrmeißel und die Magnetfeldsensoren sich bei Betrieb des erfindungsgemäßen Richtbohrgeräts gegenseitig behindern im Gegensatz zum Stand der Technik. Das bedeutet auch im Sinne der Erfindung, dass der Drehbohrmeißel und die Magnetfeldsensoren -im Gegensatz zum Stand der Technik- nicht voneinander beabstandet sind, eine Anordnung, die im Gegensatz zu der im Stand der Technik bisher geforderten Raumferne der Magnetfeldsensoren von dem Kopfabschnitt steht, und die der Vorschrift der herkömmlichen Lehre, Magnetfeldsensoren in dem dem Drehbohrmeißel abgewandten Bereich herkömmlicher Richtbohrgeräte zwecks Vermeidung der gegenseitigen Beeinflussung bzw. Vermeidung der Behinderung der Magnetfeldsensoren z.B. durch die im Bereich des Drehbohrmeißels auftretbaren Missweisungen beim Abteufen anzuordnen, nicht folgt.

Ein weiterer Gegenstand der Erfindung betrifft ein zuverlässig arbeitendes hoch präzises Richtbohrgerät für den Dauerbetrieb mit automatischer, fein kontrollierter Überwachung des zielgerichteten Bohrens in großen Tiefen unter Vorgabe eines wählbaren Richtungsverlaufs des Bohrlochs mit einem Gehäuse, einer, vorzugsweise im Gehäuse rotierenden, auf ihrem aus dem Gehäuse vorstehenden Ende einen Drehbohrmeißel tragenden Meißelantriebswelle, einer Steuervorrichtung, vorzugsweise mehreren in dem Gehäuse angeordneten Richtungssteuereinrichtungen zur Erzeugung von Richtkräften mit radial ausrichtbaren Kraftkomponenten für das Ausrichten des Richtbohrgeräts bei Bohrbetrieb und mit der Steuervorrichtung verbundene Magnetfeldsensoren, welches dadurch gekennzeichnet ist, dass die Magnetfeldsensoren in einem vorderen, dem Drehbohrmeißel zugewandten Bereich, bohrmeißelnahen Bereich, des Gehäuses angeordnet und mittels eines von Helmholtz-Spule erzeugten homogenen Magnetfeldes kalibriert sind.

Der Erfindung liegt auch zugrunde das Kompensieren, auch im Sinne der Erfindung Abgleichen genannt, des Einflusses der durch magnetische Störfelder bedingten magnetischen Missweisungen bzw. deren magnetischen Flussdichten von den magnetischen Flussdichten ohne Störfelder in dem von Helmholtz-Spule erzeugten Magnetfeld, so dass deren Einfluss eliminiert ist, und das nachfolgende Kompensieren der Betriebsfunktionen, wie verschiedenste Ausrichtungen oder Anordnungen des Richtbohrgeräts in dem von Helmholtz-Spule erzeugten Magnetfeld, die sich von einer vorbestimmten Lage des Richtbohrgeräts, auch als Bezugsnormal bezeichnet, unterscheiden, um das Richtbohrgerät in die vorbestimmte Lage zurücksetzen zu können; diese Schritte werden im Sinne der Erfindung auch Kalibrieren genannt.

Mit dem erfindungsgemäßen Verfahren werden die Magnetfeld-sensoren des erfindungsgemäßen Richtbohrgeräts, die vorteilhafterweise in dem vorderen, dem Drehbohrmeißel zugewandten Bereich des Gehäuses, also nächst dem Drehbohrmeißel oder unmittelbar an diesen angrenzend, angeordnet sind, mittels eines von Helmholtz-Spule erzeugten Magnetfeldes kalibriert. Unter Helmholtz-Spule oder Helmholtz-Spulen wird im Sinne der Erfindung auch verstanden die Anordnung von zwei Spulen zur Erzeugung eines homogenen Magnetfeldes, zumindest eines weitgehend homogenen für die Kalibrierung des erfindungsgemäßen Richtbohrgeräts hinreichenden Magnetfeldes; durch die Überlagerung der Magnetfelder beider Spulen der Helmholtz-Spulen ergibt sich vorteilhafterweise in Achsennähe das homogene Magnetfeld. Einfach gesagt, die Bedingungen unter Tage, die z.B. den Betriebsfunktionen entsprechen können, können mittels Magnetfeld auch nachgeahmt wer-den.

Das erfindungsgemäße Verfahren betrifft auch das Kalibrieren von Magnetfeldsensoren in einem von Helmholtz-Spule erzeugten homogenen Magnetfeld, da diese in dem erfindungsgemäßen Richtbohrgerät in dem bohrmeißelnahen Bereich des Gehäuses des erfindungsgemäßen Richtbohrgeräts angeordnet sind. Üblicherweise werden die magnetischen Störfelder, wie Hart- oder Soft-Iron-Effekte genannt, die z.B. durch die Drehbohrmeißel, ggf. den Schlammmotor, das Erweiterungsbohrwerkzeug, erzeugt werden und das Erdmagnetfeld überlagern oder zumindest beeinflussen können, mittels des erfindungsgemäßen Verfahrens in dem erfindungsgemäßen Richtbohrgerät kompensiert. Das Ausmaß der Kompensation kann qualitativ und quantitativ gemessen und in der Steuervorrichtung abgespeichert werden.

Für das erfindungsgemäße Verfahren wird das erfindungsgemäße Richtbohrgerät verwendet, welches ein Gehäuse umfasst, wobei in dem Gehäuse eine Meißelantriebswelle rotierend angeordnet ist. Die Meißelantriebswelle ist an ihrem aus dem Gehäuse vorstehenden, oberen Ende mit einem Bohrrohrstrang koppelbar. In dem Gehäuse ist die Steuervorrichtung angeordnet, die mit den unmittelbar an den Drehbohrmeißel angeordneten Magnetfeldsensoren verbunden ist. Die herkömmliche Steuervorrichtung kann. wie dem Fachmann wohl vertraut ist, eine Messwerteinrichtung und/oder eine programmierbare Messwertempfangseinrichtung und/oder eine programmierbare Messwertverarbeitungseinrichtung, usw. umfassen, die miteinander verbunden sein können, zwecks Weiterleitung, Austauschs und/oder Verarbeitung von Daten, Signalen, Missweisungswerten, -signalen, Korrekturwerten, Positions-werten, - signalen, Korrekturfaktoren durch die Steuervorrichtung zum Verbringen des Richtbohrgeräts zurück in die vorbestimmte Lage erzeugt sowie die Korrekturfaktoren in dem elektronischen Speicher der Steuervorrichtung des Richtbohrgerätes hinterlegt werden. Die Magnetfeldsensoren sind als Messwerteinrichtung ein Bestandteil der Steuervorrichtung.

Die Schritte des erfindungsgemäßen Verfahrens umfassen.
a. das Richtbohrgerät mit Magnetfeldsensoren in das durch Helmholtz-Spule erzeugte Magnetfeld eingeführt und in einer vorbestimmten Lage als Bezugsnormal zentral in demselben angeordnet wird,
b. zur Kompensation magnetischer Störfelder die von magnetischen Störfeldern beeinflussten magnetischen Missweisungen als magnetische Flussdichten in Richtung der X-, Y-, Z-Achsen von den Magnetfeldsensoren bestimmt und mit diesen korrespondierende Mess-werte als Missweisungswerte/-signale an die Steuervorrichtung weitergeleitet werden,
   mit den Missweisungswerten oder -signalen korrespondierende Korrekturwerte von der Steuervorrichtung erzeugt werden, die dem Ausmaß der Messwerte von durch die Störfelder erzeugten Abweichungen der magnetischen Flussdichten von den Messwerten der magnetischen Flussdichte bei Bezugsnormal entsprechen, und die Korrekturwerte in einem elektronischen Speicher der Steuervorrichtung des Richtbohrgerätes hinterlegt werden, und/oder
c. danach in dem durch die Helmholtz-Spule erzeugten Magnetfeld das Richtbohrgerät in von der vorbestimmten Lage sich unterscheidenden Ausrichtungen/Betriebsfunktionen angeordnet wird,
die von diesen Ausrichtungen beeinflussten magnetischen Missweisungen als magnetische Flussdichten in Richtung der X-, Y-, Z- Achsen von Magnetfeldsensoren bestimmt und die mit diesen magnetischen Missweisungen wegen verschiedener Ausrichtungen/Betriebsfunktionen bedingten korrespondierenden Messwerte als Positionswerte oder - Signale an die Steuervorrichtung weitergeleitet werden,
mit den Positionswerten oder -signalen korrespondierende Korrekturfaktoren durch die Steuervorrichtung zum Verbringen des Richtbohrgeräts zurück in die vorbestimmte Lage erzeugt sowie die Korrekturfaktoren in dem elektronischen Speicher der Steuervorrichtung des Richtbohrgerätes hinterlegt werden.

Unter Verbindung wird im Sinne der Erfindung auch verstanden ein herkömmlicher elektrisch steuerungstechnischer Anschluss, z.B. zwischen den Magnetfeldsensoren und der Steuerverbindung, der Richtungssteuereinrichtungen und der Steuervorrichtung zwecks Austausch oder zumindest Weiterleitung von Daten, Messwerten oder Signalen. Im Sinne der Erfindung wird unter Steuervorrichtung auch verstanden, eine herkömmliche mit einer programmierbaren Messwertempfangseinrichtung, einer programmierbaren Messwertverarbeitungseinrichtung, usw. die dem Fachmann wohl vertraut sind. Die Verbindung kann sein drahtlos, mittels Draht, Ultraschall, Infrarot, Datenkommunikation mittels Bluetooth, usw. in analoger und / oder digitaler Form und / oder codiert.

Im Sinne der Erfindung werden unter Magnetfeldsensoren herkömmliche, z.B. Messwertempfangseinrichtung, auch verstanden, die dem Fachmann ebenso wohl vertraut sind. Weiterhin befinden sich in dem Gehäuse mehrere in oder an dem Gehäuse angeordnete Richtungssteuereinrichtungen zur Erzeugung von Richtkräften mit radial ausrichtbaren Kraftkomponenten für das Ausrichten des erfindungsgemäßen Richtbohrgeräts bei Bohrbetrieb. In dem erfindungsgemäßen Richtbohrgerät ist das Gehäuse vorteilhafterweise um den Bohrrohrstzrand und/oder Meißelantriebswelle rotierbar angeordnet.

So kann in einem ersten Schritt, hier a., das erfindungsgemäße Richtbohrgerät mit seinen Magnetfeldsensoren in das von Helmholtz-Spule erzeugte homogene Magnetfeld eingeführt und in einer vorbestimmten Lage als Bezugsnormal zentral in dem homogenen Magnetfeld angeordnet werden.

In einer besonderen Ausgestaltung des erfindungsgemäßen Verfahrens und des erfindungsgemäßen Richtbohrgerätes wird das erfindungsgemäße Richtbohrgerät in die Helmholtz-Spule eingefahren bzw. in ein, vorzugsweise käfigartiges, Gestell mit mindestens einer Helmholtz-Spule eingefahren, welches die beiden Spulen aufweist. In einer Ausgestaltung des erfindungsgemäßen Verfahrens wird mittels der Helmholtz-Spule herkömmlicherweise ein homogenes Magnetfeld erzeugt, wobei die Spulen, wie Ringspulen, der Helmholtz-Spule auf gleicher Achse vorteilhafterweise angeordnet sind, insbesondere einen identischen Radius aufweisen und/oder der axiale Abstand der Spulen voneinander dem Spulenradius entspricht. So werden die Spulen jeweils über eine Zuführeinrichtung mit einem Generator verbunden, die Spulen elektrisch in Serie geschaltet zum gleichsinnigen Stromdurchfluss sein können. Die Erzeugung von homogenen Magnetfeldern mittels Helmholtz-Spule, die ein Richtbohrgerät zentriert aufnehmen und kalibrieren, sind dem Fachmann bekannt, so dass sich Angaben über Windungszahl N, der Radius der beiden Spulen, die Frequenz, magnetischen Flussdichte, die Stromstärke 1 für den Betrieb derselben sich erübrigen; die beiden Spulen der Helmholtz-Spule können auch, wie üblicherweise zuweilen ist, als Helmholtz-Spulen bezeichnet.

Um die magnetischen Störfelder zu kompensieren, erfolgt die Bestimmung von magnetischen Flussdichten im folgenden Schritt, wie im Schritt b. Die Bestimmung derselben ist dem Fachmann bekannt; so können im Schritt b. beispielhaft das Minimum und das Maximum an magnetischer Flussdichte in Richtung jeder Achse, wie in Richtung der X-, Y- und Z-Achsen, von den Magnetfeldsensoren bestimmt werden. In dem Schritt werden die infolge magnetischer Störfelder auftretenden Abweichungen der von Magnetfeldsensoren gemessenen magnetischen Flussdichten als Messwerte oder -größen von denjenigen Messwerten magnetischer Flussdichten ohne magnetische Störfelder als Normalbezug oder Bezugsnormal festgestellt und dokumentiert, z.B. in der Steuervorrichtung abgespeichert. Falls erforderlich kann auch das Ausmaß der Messwerte als Abweichungen der magnetischen Fluss-dichten in Gegenwart magnetischer Störfelder verglichen mit denjenigen Messwerten magnetischer Flussdichte in Abwesenheit magnetischer Störfeldern auch berechnet bzw. abgeglichen und in der Steuervorrichtung, wie in seinem elektronischen Speicher, abgespeichert werden.

Die Magnetfeldsensoren erzeugen die mit den Messwerten korrespondierenden Missweisungswerte oder Missweisungssignale und leiten diese über ihre Ausgänge an den Eingang der Steuervorrichtung weiter. Von der Steuervorrichtung werden Korrekturwerte erzeugt, die mit den Missweisungswerten oder -signalen korrespondieren. Diese entsprechen dem Ausmaß der durch die Störfelder erzeugten Änderungen oder Abweichungen der Messgrößen der magnetischen Flussdichten von den Messgrößen bei magnetischer Flussdichte bei Bezugsnormal ohne Störfelder. Die Korrekturwerte werden in der Steuervorrichtung, vorzugsweise in dessen elektronischen Speicher, des erfindungsgemäßen Richtbohrgerätes hinterlegt.

In einem weiteren Schritt, wie c., wird das erfindungsgemäße Richtbohrgerät in dem durch die Helmholtz-Spule erzeugten Magnetfeld in verschiedenen Ausrichtungen zentral angeordnet, die sich von der vorbestimmten Lage, hier bezeichnet als Normallage, unterscheiden.

Die von diesen Ausrichtungen beeinflussten magnetischen Missweisungen als Messgrößen magnetischer Flussdichten können in Richtung jeder Achse, -wie in Richtung der X-, Y-, Z-Achsen-, von den Magnetfeldsensoren des erfindungsgemäßen Richtbohrgerätes bestimmt werden. Für die Verarbeitung von Messwerten, die Regelung der Richtungssteuereinrichtungen des erfindungsgemäßen Richtbohrgeräts ist in der Steuervorrichtung desselben ein Regelkreis für Mehrgrößenregelung vorgesehen. Die verschiedenen Ausrichtungen können den Betriebsfunktionen des erfindungsgemäßen Richtbohrgerätes vor Ort entsprechen, die also vor Ort im Tiefbohren im Gestein auftreten können. Die mit den verschiedensten Ausrichtungen bedingten korrespondierenden Messwerte magnetischer Flussdichten werden als Positionswerte, auch Positionssignale genannt, über die Ausgänge der Magnetfeldsensoren an den Eingang der Steuervorrichtung weitergeleitet. Die mit den Positionswerten korrespondierenden Korrekturfaktoren werden von der Steuervorrichtung erzeugt, die dazu dienen können, das erfindungsgemäße Richtbohrgerät aus seinen verschiedensten Ausrichtungen wieder zurück in seine vorbestimmte Lage zu verbringen. Auch können üblicherweise die Positionswerte als Regelgrößen mit Sollwertvorgaben verglichen, im Fall von Abweichungen können geänderte Ausgangsgrößen als Stellsignale an die Richtungssteuereinrichtungen weitergeleitet werden zwecks Änderung von z.B. Neigungen, Azimut. Die Positionswerte als Istwerte können von der von dem Sollwert vorbestimmten Lage des erfindungsgemäßen Richtbohrgeräts als Normalbezug oder Bezugsnormal abweichen, so dass die Korrekturwerte Stellgrößen entsprechen oder die nach Abgleich der Positionswerte um Korrekturwerte im Fall von Abweichung ermittelten Ausgangsgrößen als Abgleichfaktoren Stellgrößen entsprechen können, die an die Richtungssteuereinrichtungen des erfindungsgemäßen Richtbohrgeräts weitergeleitet werden können.

Die der Normallage oder Bezugsnormal zuzuordnenden Messgrößen können auch soweit als in der Steuervorrichtung eingegebene Sollwertvorgabe für die Positionswerte erachtet werden, als bei Abweichungen von diesen die Korrekturfaktoren als Stellgrößen an die Richtungssteuereinrichtungen des erfindungsgemäßen Richtbohrgeräts weitergeleitet werden zur Erzeugung von Richtkräften mit radial ausrichtbaren Kraftkomponenten gegen die Bohrlochwandung. Die in Schritt 0. von den Magnetfeldsensoren bestimmten Messwerte können um die Korrekturwerte von der Steuervorrichtung abgeglichen, quasi bereinigt werden. Die Korrekturfaktoren werden in einem elektrischen bzw. elektronischen Speicher der Steuervorrichtung des erfindungsgemäßen Richtbohrgerätes hinterlegt, so dass bei Bedarf die Positionswerte ggf. mit Sollwertvorgaben in Echtzeit -ohne Rückgriff auf einen Steuerstand über Tage - verglichen und die den Positionswerten entsprechenden Korrekturfaktoren als Stellgrößen entsprechende Steuersignale an die Richtungssteuereinrichtungen des erfindungsgemäßen Richtbohrgeräts weitergeleitet werden.

Durch die Kalibrierung der Magnetfeldsensoren des erfindungsgemäßen Richtbohrgeräts in dem homogenen Magnetfeld werden wirkungsvoll alle magnetischen Störfelder, bedingt durch externe Einflüsse, wie hart- und weichmagnetische Materialien, in der Nähe der Magnetfeldsensoren, qualitativ erfasst und in deren Maß quantitativ bestimmt, so dass die umständliche Kalibrierung desselben beispielsweise in herkömmlichen Feldstationen ohne Einfluss störender sonstiger magnetischer Missweisungen sich erübrigt.

Weiterhin können in Schritt c. die Korrekturfaktoren um die Korrekturwerte zur Erzeugung von Abgleichfaktoren abgeglichen werden, so dass die Abgleichfaktoren den Istwerten der von der vorbestimmten Lage sich unterscheidenden Ausrichtungen entsprechen. Die Abgleichfaktoren können mit Sollwertvorgaben, z.B. die den Sollwertvorgaben der vorbestimmten Lage im Magnetfeld entsprechen, verglichen und infolge der Abweichungen von Sollwertvorgaben geänderte Ausgangsgrößen als Stellsignale oder Steuersignale erzeugt werden, die an die Richtungssteuereinrichtung zur Ansteuerung derselben dienen.

In einer weiteren Ausgestaltung des erfindungsgemäßen Verfahrens und des erfindungsgemäßen Richtbohrgeräts können in dem Gehäuse des erfindungsgemäßen Richtbohrgerätes auch weitere Messwerteinrichtungen, insbesondere Temperatursensoren, Neigungssensoren, Beschleunigungssensoren, Gammastrahlungssensoren, Gyroskop-Sensoren und/oder sonstige WOB-Sensoren zum genauen Bestimmen der Lage des erfindungsgemäßen Richtbohrgeräts zu einem bestimmten Zeitpunkt mit der Steuervorrichtung verbunden sein.

Durch das erfindungsgemäße Verfahren wird gewährleistet, dass auf einfache und kostengünstige Weise das erfindungsgemäße Richtbohrgerät kalibriert wird.

Magnetische Störfelder, die bedingt sind durch die in dem erfindungsgemäßen Richtbohrgerät vorhandenen ferromagnetischen Materialien, die die magnetische Flussdichte beeinflussen, werden frühzeitig berücksichtigt und kompensiert.

In weiteren Ausgestaltungen des erfindungsgemäßen Richtbohrgerätes können die Messgrößen zur Bestimmung des Richtungsverlaufs des Bohrlochs ebenso über Kabel, telemetrisch und/oder in Form von Drucksignal und/ oder Impulsen, wie Schallwellen, von einem obertägigen Steuerstand zu der Steuervorrichtung und zurück weitergeleitet werden. Die Übermittlung von Steuersignalen oder sonstigen Daten, wie Messwertgrößen, an die Steuervorrichtung oder von derselben an den Steuerstand können gleichfalls übermittelt werden, wie weiter unter ausgeführt wird.

In weiteren Ausgestaltungen des erfindungsgemäßen Verfahrens können die o. g. Schritte auch in Gegenwart vorgegebener Temperaturen oder Temperaturbereiche durchgeführt werden, da die Übertragungseigenschaften in den Magnetfeldsensoren, innerhalb des erfindungsgemäßen Richtbohrgerätes, usw. temperaturabhängig sein können.

Der Vorteil des erfindungsgemäßen Richtbohrgerätes liegt auch in dem Umstand begründet, dass die im Kopfabschnitt befindlichen Magnetfeldsensoren nicht nur frühzeitig über Abweichungen des Bohrlochs, sondern auch geringfügige Abweichungen des im Kopfabschnitt befindlichen Drehbohrmeißels bestimmen, über die Steuervorrichtung des erfindungsgemäßen Richtbohrgeräts die korrektiven Maßnahmen in Echtzeit -ohne Eingriff von außen- aufgrund der in der Steuervorrichtung einprogrammierten Sollwertvorgaben, z.B. in Bezug auf Neigung und Richtung des Bohrlochs, und/oder Korrekturwerte, Korrekturfaktoren, Abgleichfaktoren, erfolgen können.

Aufgrund der Anordnung auch weiterer Messwerteinrichtungen können diese weitere Messwerte oder -größen ermitteln und an die Steuervorrichtung weiterleiten, die zur Regelung der Richtungssteuereinrichtungen über einen Regelkreis für Mehrgrößenregelung verfügt, welchem die Regelgrößen als Istwerte der Messwerteinrichtungen zugeführt werden, und in welchem diese Regelgrößen mit Sollwertvorgaben verglichen werden, so dass bei Abweichungen die Stellgrößen den Richtungssteuereinrichtungen als sogenannte Steuersignale zugeführt werden, wie in DE 199 50 040 offenbart.

Durch das geschickte Zusammenarbeiten der Messwerteinrichtungen miteinander über die Steuervorrichtung werden ggf. auftretende Verzerrungen oder Missweisungen zwischen den einzelnen Messwerteinrichtungen und deren Messgrößen vermieden und derart über den Regelkreis für Mehrgrößenregelung miteinander gekoppelt, dass eine einwandfreie Kontrolle und Veränderung der einprogrammierten Sollwertvorgaben in dem Richtbohrgerät gewährleistet ist.

Die Richtungssteuereinrichtungen des erfindungsgemäßen Richtbohrgerätes sind als Verspannvorrichtungen mit Stelleinrichtungen ausgebildet, an die radial auswärts und einwärts bewegbare, schildartige in Nuten des Gehäuses einlassbare, über den Umfang verteilt im Gehäuse zumindest auf einer Verspannebene angeordnete Spannstücke gekoppelt sind, deren Bewegbarkeit mittels der mindestens ein durch Hitze ausdehnbares Druckmedium aufweisenden Stelleinrichtungen temperaturgesteuert ist, das Druckmedium eine Flüssigkeit ist, die Flüssigkeit einen Volumen-Ausdehnungskoeffizienten γ bei 18°C von 5,0 bis 20,0 x 10⁻⁴K⁻¹aufweisen, wobei z.B. an den Stelleinrichtungen die Spannstücke gelenkig gekoppelt sind, die Stelleinrichtung als eine Kolben-Zylinder- Einrichtung ausgebildet ist, deren Zylinderraum eine Heizeinrichtung zum Aufheizen des Druckmediums aufweist, der Kolben mit seinem Außenende an dem Spannstück gekoppelt ist, der Zylinderraum mit der Flüssigkeit oder dem Gas als Druckmedium befüllt ist. So können an den Stelleinrichtungen die Spannstücke gelenkig gekoppelt sein, wobei die Stelleinrichtung als eine Kolben-Zylinder-Einrichtung ausgebildet ist, deren Zylinderraum druckme-diumdurchgängig mit einer Kammer eines Kammergehäuses verbunden ist, der Zylinderraum und die Kammer mit der Flüssigkeit oder dem Gas als Druckmedium befüllt sind, eine Heiz-einrichtung an zumindest einem Teil der Innen- und / oder Außenwänden des Kammergehäu-ses zum Aufheizen desselben und des Druckmediums angeordnet ist, der Kolben mit seinem Außenende an dem Spannstück gekoppelt ist, der Zylinderraum der Kolben-Zylinder-Einrichtung eine Heizeinrichtung zum Aufheizen des Druckmediums aufweist, der Kolben mit seinem Außenende an dem Spannstück gekoppelt ist, der Zylinderraum mit der Flüssigkeit oder dem Gas als Druckmedium befüllt ist und/oder der Kolben infolge Erhitzung des Druckmediums radial zu der Mitte-Längsachse des Gehäuses zum kraftbeaufschlagten Anset-zen des Spannstücks gegen eine Bohrlochwandung bei Übergang von der Ausgangsstellung in die Endstellung sowie infolge Erkaltung des Druckmediums radial zu der Mitte-Längsachse des Gehäuses zum Ansetzen des Spannstücks an dasselbe bei Übergang von der Endstellung in die Ausgangsstellung verschoben ist. Es kann das Druckmedium einen Volumen- Ausdehnungskoeffizienten γ bei 18 °C von 7,2 bis 16,3 x 10⁻⁴ K⁻¹, noch mehr bevorzugt 12 bis 15 x 10⁻⁴K⁻¹ aufweisen. Die Kolben-Zylinder-Einrichtung kann als doppeltwirkende ausgebildet sein, deren gegenüberliegende Kolbenflächen mit temperaturgesteuerten Druckmedien beaufschlagbar sind.

In einer weiteren Ausgestaltung des erfindungsgemäßen Richtbohrgeräts können die Druckimpulse in strömenden Medien zur Übertragung von Informationen der Steuervorrichtung , insbesondere beim Herstellen von Bohrungen, im untertägigen Berg- und Tunnelbau durch den Spülkanal des an die Meißelantriebswelle koppelbaren Bohrrohrstrangs übertragen werden, wobei im Spülungskanal des Bohrrohrstrangs ein Laufrad angeordnet ist, das in Generator- und Motorbetrieb umschaltbar ausgebildet und entsprechend abwechselnd betreibbar ist. Hierbei kann das Laufrad mit den dem Bohrrohrstrang zugeordneten Spulen korrespondierend angebrachte Magnete aufweisen. Die Spulen können mit Energiespeichem verbunden sein, wobei das Spulrad vorteilhafterweise axial angeordnet ist. Zudem kann das Laufrad über sich gegen die Innenwand des Spülungskanals des Bohrrohrstrangs abstützende Führungen gelagert sein wie in DE 41 34 609 offenbart.

In einer anderen Ausgestaltung des erfindungsgemäßen Richtbohrgeräts können Informationen von der Steuervorrichtung über den Bohrrohrstrang innerhalb desselben mittels Druckimpulsen in einer strömenden Flüssigkeit, vorzugsweise Bohrspülflüssigkeit oder -fluid genannt, übertragen werden, wobei das erfindungsgemäße Richtbohrgerät eine mit der Steuervorrichtung verbundene Vorrichtung zur Übertragung der Informationen, insbesondere beim Herstellen von Bohrungen, mittels Drucksignalen in strömender Flüssigkeit, vorzugsweise Bohrspülflüssigkeit, umfasst; die Vorrichtung weist eine Informationserzeugungseinrichtung, eine an die Informationserzeugungseinrichtung angeschlossene Übertragungseinrichtung zur Erzeugung der Druckimpulse in der Flüssigkeit und eine Empfangseinrichtung zum Empfangen und Auswerten der durch die Druckimpulse übertragenen Informationen im Steuerstand auf, wobei die Übertragungseinrichtung einen elastischen Strömungswiderstandskörper im Flüssigkeitsstrom und eine Stelleinrichtung zur Veränderung des Strömungsquerschnittes des Strömungswiderstandes im Takt der zu erzeugenden Druckimpulse aufweist, wie in DE 196 07 402 offenbart.

Zur Erzeugung der Druckimpulse kann die Übertragungseinrichtung einen elastischen Strömungswiderstandskörper im Flüssigkeitsstrom und eine Stelleinrichtung zur Steuerung des Strömungsquerschnittes des Strömungswiderstandskörpers im Takt der zu erzeugenden Druckimpulse aufweisen. Der Vorteil dieser Übertragung ist die kompakte und kostensparende Bauweise als auch die verschleiß- und energiearme Arbeit der Druckimpulsübertragung und trotz leichten Austausches der beweglichen Teile wird eine einwandfreie Übertragung der Information gewährleistet. Durch diese Maßnahme wird erreicht, dass im Flüssigkeitsstrom oder in dem Bohrspülflüssigkeitsstrom ein Strömungswiderstandskörper mit veränderlichem Strömungsquerschnitt sich befindet. Durch Veränderung des Strömungsquerschnittes des Strömungswiderstandskörpers können in Fließrichtung im Bereich des Strömungswiderstandskörpers und dahinter Druckimpulse erzeugt werden, welche sie in Fließrichtung des Flüssigkeitsstromes bzw. Bohrspülflüssigkeitsstromes fortpflanzen können. Diese Druckschwankungen oder Druckimpulse lassen sich zurückfuhren, dass bei verringertem Strömungsquerschnitt und gleichem Flüssigkeitsstrom die Strömungsgeschwindigkeit um den Strömungswiderstandskörper herum sich erhöht und folglich der Flüssigkeitsdruck teilweise sinkt. Eine Verkleinerung des Strömungsquerschnittes führt demzufolge zu einer teilweisen Druckerhöhung im Flüssigkeitsstrom. Hierdurch lassen sich gezielt Druckschwankungen oder Druckimpulse im Flüssigkeitsstrom erzeugen. Dies gelingt aufgrund der Elastizität des Strömungswiderstandskörpers in reproduzierbarer Weise, wobei der vorgenannte Vorgang beliebig oft und nahezu verschleißfrei wiederholt werden kann. Außerdem sind die Reaktionszeiten des elastischen Strömungswiderstandskörpers vorteilhafterweise so gering, dass einwandfreie Anstiegs- und Abfallflanken der Druckimpulse erzeugt werden können. Auf diese Weise ist eine ungestörte Informationsübermittlung nach wie vor möglich, da die erzeugten Druckimpulse eine ausreichende Flankensteilheit aufweisen, um anschließende beispielsweise digitale Auswertevorrichtungen ansteuern zu können.

Schließlich ist in einer anderen Ausführungsform des erfindungsgemäßen Richtbohrgeräts die Steuervorrichtung desselben mit einer Vorrichtung zur Übertragung von Informationen innerhalb des Bohrrohrstrangs mittels Impulsen, wie Schallwellen, verbunden; an eine dem Drehbohrmeißel nachgeschaltete Informationserzeugungseinrichtung, z.B. als Teil der Steuervorrichtung, kann eine Übertragungseinrichtung zur Erzeugung der Impulse geschaltet sein, wobei eine Empfangseinrichtung zum Empfangen und Auswerten der der über Impulse übertragenen Informationen gleichfalls die Vorrichtung umfasst, wobei die mittels Übertragungseinrichtung erzeugten Impulse als Schallwellen ausgebildet und an die Empfangseinrichtung weitergeleitet sind, wie in DE 10 2012 004 392 offenbart. Die Schallwellen können mittels mechanisch, hydraulisch, elektrisch und / oder pneumatisch beaufschlagbarer Impulse ausgelöst sein.

Abweichungen des erfindungsgemäßen Richtbohrgerätes von einer vorgegebenen Lage, hier einer normalen oder vorbestimmten Lage genannt, werden nicht nur frühzeitig festgestellt, sondern in Echtzeit -ohne Einschaltung eines obertägigen Steuerstandes und der durch die Einschaltung desselben bedingten Verzögerung- sofort korrektive Maßnahmen zwecks Berichtigung der Lage des erfindungsgemäßen Richtbohrgeräts mit Drehbohrmeißel durchgeführt.

Der Eingriff korrektiver Maßnahmen erfolgt bei Betrieb des Tiefbohrens ohne Unterbrechung.

Durch die Anordnung der Magnetfeldsensoren gerade in dem bohrmeißelnahen Bereich des erfindungsgemäßen Richtbohrgeräts ist das erfindungsgemäße Richtbohrgerät im Gegensatz zu der von Schlumberger Technology B.V. beworbenen Verfahren und Vorrichtungen in der Lage, bereits geringste Abweichungen von dem Bohrlochverlauf festzustellen und in entsprechender Weise mit Hilfe der von der Steuervorrichtung angesteuerten Richtungssteuereinrichtungen des erfindungsgemäßen Richtbohrgeräts sowie deren Steuerrippen durch Ausfahren bei laufendem Bohrbetrieb zu berichtigen.

Weiterhin ist festzustellen, dass im Stand der Technik bei den herkömmlichen Richtbohrgeräten die Magnetfeldsensoren soweit von dem Drehbohrmeißel entfernt in dem Richtbohrgerät angeordnet sind, dass diese erst Änderungen des Krümmungsverlaufs des Bohr-lochs feststellen, wenn die Änderungen des Azimutalwinkels weit fortgeschritten sind, so dass nicht nur der Bohrstrecke sich deutlich verlängert sondern nachteiligenswert zusätzliche beträchtliche, wenn auch unnötigerweise, Betriebskosten auftreten.

Das erfindungsgemäße Richtbohrgerät und das erfindungsgemäße Verfahren zum Kalibrieren desselben zeichnen sich darüber hinaus durch die Vorteile, wie folgt, aus durch
die Vermessung des Bohrlochs und dessen Verlaufs erst unmittelbar während des Abteufens desselben -ohne Zeitverzug-,
kein Einführen eines Bohrloch-Messgerätes in das bereits abgeteufte Bohrloch,
Ermittlung von Istwerten als Richtungs- und Neigungswerte nicht durch möglichst bohrmeißelentfernte -wie im Stand der Technik,- sondern durch im Kopfabschnitt des Gehäuses des erfindungsgemäßen Richtbohrgeräts, also nächst dem Drehbohrmeißel des erfindungsgemäßen Richtbohrgeräts angeordnete Magnetfeldsensoren,
Feststellen von Abweichungen bzw. Missweisungen frühzeitig -bereits und unmittelbar beim Tiefbohren,
Einhalten der vorbestimmten Bohrlochneigung und -richtung trotz üblicherweise beim Tiefbohren auftretenden, z.B. durch Gestein bedingte, magnetischen Störfelder,
kein obertägiges Eingreifen einer Steuerzentrale, welches Eingreifen im Stand der Technik zu Zeitverlust und Kosten führt,
frühzeitiges, also sehr feinfühliges, Reagieren auf geringste im Kopfabschnitt, also in Drehbohrmeißelnähe messbare z.B. infolge Auftreten unterschiedlicher Gesteinshärten bedingter Abweichungen des erfindungsgemäßen Richtbohrgeräts in Neigung und Azimut,
zeitgleiche Kombination von Abteufen einerseits und ständiger Kontrolle der Überwachung der Richtungsgrößen andererseits während des Abteufens vor Ort,
Vermeiden der zeitversetzten Reaktion des obertägigen Eingreifens durch infolge Messungen der Richtungsabweichungen des Kopfabschnitts in Neigungen und Azimut sofort antwortende, korrigierende Maßnahmen und hierdurch
bedingter Unterbindung der im Stand der Technik bewusst in Kauf genommenen wegen später einsetzender korrigierender Maßnahmen einhergehenden Erhöhung von Bohrlochlänge und Tiefbohrdauer,
frühzeitiges und dadurch kostensparendes Ausfahren von Spannstücken des Richtbohrgeräts gegen Bohrlochwandung unabhängig von der obertägigen Ansteuerung.

### Ausführungsbeispiel

In dem Ausführungsbeispiel wird in schematischer Weise das erfindungsgemäße Verfahren zum Kalibrieren von Magnetfeldsensoren in einem hoch präzise arbeitenden Richtbohrgerät zur frühzeitigen zuverlässigen, zeitnahen Bestimmung des Bohrlochs in Erdschichten unter Vorgabe eines wählbaren Richtungsverlaufs des Bohrlochs für das Tiefbohren und das erfindungsgemäße zuverlässig arbeitende Richtbohrgerät für den Dauerbetrieb mit automatischer fein kontrollierter Überwachung des zielgerichteten Bohrens in großen Tiefen unter Vorgabe eines wählbaren Richtungsverlaufs des Bohrlochs beschrieben.

Das erfindungsgemäße Richtbohrgerät umfasst ein Gehäuse, die in dem Gehäuse angeordneten, in unmittelbarer Nähe zu dem Drehbohrmeißel angeordneten, also in dem Kopfabschnitt des Gehäuses, sonach bohrmeißelnahen, angeordneten Magnetfeldsensoren, die im Rumpf- oder Fußabschnitt angeordneten Steuervorrichtung, deren Eingang elektrisch steuerungstechnisch mit den Ausgängen der Magnetfeldsensoren und mit den Eingängen der an oder in dem Rumpf- oder Fußabschnitt des Gehäuses angeordneten Richtungssteuereinrichtungen angeschlossen oder verbunden ist, die zumindest teilweise im Kopfabschnitt des Gehäuses drehbar gelagerte Meißelantriebswelle mit dem Drehbohrmeißel.

Unter Anordnung im Kopfabschnitt des Gehäuses wird auch in unmittelbarer Nähe zu dem Drehbohrmeißel oder nächst dem Drehbohrmeißel oder an diesen angrenzend im vorderen, dem Drehbohrmeißel zugewandten, an den Drehbohrmeißel angrenzenden Bereich oder unter Bohrmeißelnähe kann im Sinne der Erfindung auch verstanden werden, dass keine Beabstandung -wie die im Stand der Technik geforderte und unvermeidbare Beabstandung-und damit Raumferne der Magnetfeldsensoren von dem Drehbohrmeißel erforderlich ist, sondern, - wie soweit technisch möglich ist, die Magnetfeldsensoren an den Drehbohrmeißel also angrenzen, so dass
einerseits die Bewegungen, wie Drehbewegungen, des Drehbohrmeißels nicht die Magnetfeldsensoren durch z.B. abgefrästes Gestein zu beschädigen vermögen,
andererseits die Magnetfeldsensoren den Drehbohrmeißel während seiner Bewegungen infolge deren räumlichen Nähe und damit dessen Drehbewegungsfreiheit nicht einzuschränken vermögen.

Das erfindungsgemäße Richtbohrgerät wird ein Gestell mit der Helmholtz-Spule eingebracht, um dieses verfahrensgemäß in dem von der Helmholtz-Spule erzeugten homogenen Magnetfeld in einer vorbestimmten Lage als Bezugsnormal zentral in dem Magnetfeld anzuordnen im Schritt a. Im weiteren Schritt, wie b., werden die auch von den magnetischen Störfeldern beeinflussten magnetischen Missweisungen als magnetische Flussdichten in Richtung X-, Y-, Z-Achsen von den Magnetfeldsensoren als Messwerte oder -größen bestimmt, um die Messwerte als Missweisungswerte oder Missweisungssignale über deren Ausgänge an den Eingang der Steuervorrichtung weiterzuleiten. Mit den Missweisungswerten korrespondierende Korrekturwerte werden von der Steuervorrichtung erzeugt, die den Abweichungen als Missweisungswerte von den Messwerten magnetischer Flussdichten ohne Störfelder oder dem Ausmaß der Messgrößen der durch die Störfelder erzeugten Abweichungen der magnetischen Flussdichten von den Messgrößen magnetischer Flussdichten ohne, insbesondre magnetischer, Störfelder als Bezugsnormal nach Abgleichen entsprechen können. Die Korrekturwerte werden in einem elektronischen Speicher der Steuervorrichtung des Richtbohrgerätes hinterlegt.

Im weiteren Schritt, wie c., wird das erfindungsgemäße Richtbohrgerät in dem von den der Helmholtz-Spule erzeugten Magnetfeld und in von der vorbestimmten Lage als Bezugsnormal sich unterscheidende Ausrichtungen oder Betriebsfunktionen angeordnet und die von diesen Ausrichtungen beeinflussten magnetischen Missweisungen als magnetische Flussdichten in Richtung der X-, Y-, Z-Achsen von den Magnetfeldsensoren des erfindungsgemäßen Richtbohrgerätes als Messgrößen bestimmt; die mit diesen verschiedenen Ausrichtungen bedingten korrespondierenden Messwerte oder -größen als Positionswerte oder Positionssignale werden über die Ausgänge der Magnetfeldsensoren an den Eingang der Steuervorrichtung weitergeleitet. Die mit den Positionswerten korrespondierenden Korrekturfaktoren werden durch die Steuervorrichtung erzeugt, mit deren Hilfe das erfindungsgemäße Richtbohrgerät aus seinen verschiedenen Ausrichtungen wieder in eine vorbestimmte Lage als Bezugs-normal verbracht werden kann.

Die Korrekturfaktoren können im elektronischen Speicher der Steuervorrichtung hinterlegt werden. Die Korrekturfaktoren können einem bestimmten Steuersignal oder Stellgröße für die Richtungssteuereinrichtungen entsprechen zur Verbringung des erfindungsgemäßen Richtbohrgeräts in eine vorbestimmte Lage. Mit Hilfe der abgespeicherten Korrekturfaktoren kann die Steuervorrichtung das erfindungsgemäße Richtbohrgerät mit seinen Richtungsteuereinrichtungen mittels der mit den Korrekturfaktoren korrespondierenden Steuersignale in eine vorbestimmte Lage wieder verbringen. Die Korrekturfaktoren können den Istwerten der von der vorbestimmten Lage sich unterscheidenden Ausrichtungen entsprechen, so dass nach Vergleichen der Korrekturfaktoren mit den mit der vorbestimmten Lage entsprechenden Sollwertvorgaben die Steuervorrichtung die Richtungssteuereinrichtungen mittels der an diese mitgeteilten Steuersignale in eine vorbestimmte Lage verbracht werden.

In einem weiteren Ausführungsbeispiel werden die Korrekturfaktoren um die Korrekturwerte zur Erzeugung von Abgleichfaktoren soweit abgeglichen, dass mit deren Hilfe auch das erfindungsgemäße Richtbohrgerät aus den verschiedenen Ausrichtungen wieder in die vorbestimmte Lage als Bezugsnormal verbracht werden kann. Die Abgleichfaktoren können den Istwerten der von der vorbestimmten Lage sich unterscheidenden Ausrichtungen entsprechen, so dass nach Vergleichen der Abgleichfaktoren oder Korrekturfaktoren mit den mit der vorbestimmten Lage des erfindungsgemäßen Richtbohrgeräts entsprechenden Sollwertvorgaben die Steuervorrichtung das erfindungsgemäße Richtbohrgerät mit seinen Richtungssteuereinrichtungen mittels der an diese mitgeteilten Steuersignalen in eine vorbestimmte Lage mittels erzeugter Ausgangs- oder Stellgrößen wieder verbracht wird. Auch ist es möglich, dass mit den Korrekturfaktoren und / oder Abgleichfaktoren korrespondierende Steuersignale zur Ansteuerung der Richtungssteuereinrichtungen von der Steuervorrichtung, z.B. als Stellgrößen, zum selbsttätigen Ausrichten des erfindungsgemäßen Richtbohrgeräts in eine vorbestimmte Lage erzeugt werden.

Das erfindungsgemäße Verfahren und das erfindungsgemäße Richtbohrgerät ermöglichen
das Kalibrieren auf einfache Weise,
das frühzeitige Erfassen von Abweichungen des Tiefbohrverlaufs,
die erstmalige Verwirklichung der bisher technisch anerkannterweise ungelösten Aufgabe,
die seit langem bekannt ist, nämlich
die Anordnung von Magnetfeldsensoren in bohrmeißelnaher Anordnung im erfindungsgemäßen Richtbohrgerät,
das frühzeitige Eingreifen korrektiver Maßnahmen,
das Erfassen auch geringfügiger Abweichungen von dem erwünschten Verlauf des Bohrlochs bei Bohren in großen Tiefen,
die Überwachung von sehr engen Krümmungsverläufen des Bohrlochs bei Bohren in großen Tiefen,
die Durchführung korrektiver Maßnahmen im Fall geringfügiger Abweichungen von dem erwünschten Verlauf des Bohrlochs in großen Tiefen,
die Korrektur zur Änderungen des Bohrungsverlaufs ohne Gefahr des Einflusses magnetischer Störfelder auf die Lagebestimmung,
das Wegfallen der Ansteuerung des Richtbohrgerätes über einen obertägigen Steuerstand,
die automatische Steuerung des Richtbohrgeräts in Echtzeit ohne kostenträchtige Verlängerung der Bohrstrecke,
die Bereitstellung bohrmeißelnaher Magnetfeldsensoren in dem Richtbohrgeräte,
den Entfall komplizierter und störanfälliger Verfahren im Gegensatz zu von Schlumberger Technology B.V. in US 13 / 323 116 und 13 / 429 173 offenbarten Verfahren und Vorrichtungen
sowie
die einfache und robuste Bauweise des erfindungsgemäßen Richtbohrgeräts
und
damit kostengünstige Herstellungsweise.

Auch ist durch die störungsfreie kabellose Übertragung von Signalen von dem obertägigen Steuerstand an das erfindungsgemäße Richtbohrgerät der Richtungsverlauf des Bohrlochs für das Tiefbohren jederzeit wählbar.

## Patentansprüche

1. Richtbohrgerät für den Dauerbetrieb mit automatischer fein kontrollierter Überwachung des zielgerichteten Bohrens in großen Tiefen unter Vorgabe eines wählbaren Richtungsverlaufs des Bohrlochs mit einem Gehäuse, umfassend einen Kopfabschnitt, einen Rumpfabschnitt und einen Fußabschnitt,
einer zumindest teilweise in dem Kopfschnitt des Gehäuses rotierenden Meißelantriebswelle, deren unteres dem Gehäuse vorstehendes Ende in dem Kopfabschnitt einen Drehbohrmeißel trägt,
und mehreren in dem Rumpfabschnitt oder dem Fußabschnitt des Gehäuses angeordneten Richtungssteuereinrichtungen zur Erzeugung von Richtkräften mit radial ausrichtbaren Kraftkomponenten für das Ausrichten des Richtbohrgerätes bei einem Bohrbetrieb, wobei eine Steuervorrichtung in dem Rumpfabschnitt des Gehäuses angeordnet ist, welche mehrere mit derselben verbundene Magnetfeldsensoren hat, die Magnetfeldsensoren in dem Kopfabschnitt des Gehäuses angeordnet und so konfiguriert sind, dass von magnetischen Störfeldern beeinflusste magnetische Missweisungen als magnetische Flussdichten in Richtung der X-, Y-, Z- Achsen von den Magnetfeldsensoren bestimmt werden, und
wobei die Magnetfeldsensoren ferner so konfiguriert sind, dass die mit diesen magnetischen Missweisungen korrespondierenden Messwerte als Missweisungswerte oder -signale an die Steuervorrichtung weitergeleitet werden,
wobei die Steuereinheit so konfiguriert ist, dass mit den Missweisungswerten oder -signalen korrespondierende Korrekturwerte von der Steuervorrichtung erzeugt werden und die Korrekturwerte in einem elektronischen Speicher der Steuervorrichtung des Richtbohrgerätes hinterlegt werden,
wobei die Steuereinheit so konfiguriert ist, dass mit den Positionswerten oder -signalen korrespondierende Korrekturfaktoren zum Verbringen des Richtbohrgeräts zurück in die vorbestimmte Lage erzeugt sowie die Korrekturfaktoren in dem elektronischen Speicher der Steuervorrichtung hinterlegt werder, die Richtungssteuereinrichtungen als Verspannvorrichtungen mit Stelleinrichtungen ausgebildet sind,
an die radial auswärts und einwärts bewegbare, schildartige in Nuten des Gehäuses einlassbare, über den Umfang verteilt im Gehäuse zumindest auf einer Verspannebene angeordnete Spannstücke gekoppelt sind,
deren Bewegbarkeit mittels der mindestens ein durch Hitze ausdehnbares Druckmedium aufweisenden Stelleinrichtungen temperaturgesteuert ist, das Druckmedium eine Flüssigkeit ist,
die Flüssigkeit einen Volumen-Ausdehnungskoeffizienten γ bei 18°C von 5,0 bis 20,0 x 10⁻⁴K⁻¹ aufweist,
die Stelleinrichtungen als Kolben-Zylinder-Einrichtungen ausgebildet sind, deren Zylinderraum eine Heizeinrichtung zum Aufheizen des Druckmediums aufweist,
der Kolben mit seinem Außenende an dem Spannstück gekoppelt ist, der Zylinderraum mit der Flüssigkeit als Druckmedium befüllt ist.

2. Richtbohrgerät nach Anspruch 1, **dadurch gekennzeichnet, dass** von Magnetfeldsensoren als Messwerteinrichtungen der Steuervorrichtung ermittelten Daten, insbesondere Lagedaten, zu dem über Tage angeordneten Steuerstand in Form von Drucksignalen weiterleitbar sind, wobei das Richtbohrgerät eine Vorrichtung zur Erzeugung von Drucksignalen zur Übertragung der Informationen in einem Spülkanal des Bohrrohrstrangs mittels eines durch die Spülung beaufschlagten, einen Generator mit angeschlossenem Speicher antreibenden Flügelrad umfasst, der Generator einschließlich Speicher, die Kupplung und das Lager der Flügelradwelle in einem axial verlaufenden, mit Öl befüllten und gegenüber dem Bohrrohrstrang einen zylindrischen Ringspalt bildenden Gehäuse angeordnet ist und in dem Ringspalt die Spülung zum Antrieb des Flügelrades verläuft, und dass oberhalb eines Ölspeichers im Gehäuse ein über die Spülung beaufschlagter Druckausgleichskolben vorgesehen ist und die am unteren Ende zwischen dem Gehäuse und der Flügelradwelle vorgesehene Dichtung als leichtlaufende Dichtung, z.B. als Lippen- oder Keramikdichtung, ausgebildet ist.

3. Richtbohrgerät nach Anspruch 1, **dadurch gekennzeichnet, dass** die von den Messwerteinrichtungen ermittelten Daten, insbesondere Lagedaten, zu einem über Tage angeordneten Steuerstand in Form von Drucksignalen weiterleitbar sind, das Richtbohrgerät eine Vorrichtung zur Erzeugung von Drucksignalen in strömenden Medien zur Übertragung der Informationen, insbesondere beim Herstellen von Bohrungen in einem untertägigen Berg- und Tunnelbau, durch einen Spülkanal des Bohrrohres umfasst, wobei in dem Spülungskanal des Bohrrohrstrangs ein Laufrad angeordnet ist, das in Generator- und Motorbetrieb umschaltbar ausgebildet und entsprechend abwechselnd betreibbar ist.

4. Richtbohrgerät nach Anspruch 1, **dadurch gekennzeichnet, dass** das Richtbohrgerät eine Vorrichtung zur Übertragung der Informationen, insbesondere beim Herstellen von Bohrungen, mittels Druckimpulsen in einer strömenden Flüssigkeit, vorzugsweise Bohrspülflüssigkeit, umfasst mit einer Informationserzeugungseinrichtung, einer an die Informationserzeugungseinrichtung angeschlossenen Übertragungseinrichtung zur Erzeugung der Druckimpulse in der Flüssigkeit und einer Empfangseinrichtung zum Empfangen und Auswerten der durch die Druckimpulse übertragenen Informationen im Steuerstand, wobei die Übertragungseinrichtung einen elastischen Strömungswiderstandskörper im Flüssigkeitsstrom und eine Stelleinrichtung zur Veränderung des Strömungsquerschnittes des Strömungswiderstandes im Takt der zu erzeugenden Druckimpulse aufweist.

5. Richtbohrgerät nach Anspruch 4, **dadurch gekennzeichnet, dass** die von den Messwerteinrichtungen ermittelten Daten, wie Lagedaten, zu einem über Tage angeordneten Steuerstand in Form von Drucksignalen weiterleitbar sind, wobei die Steuervorrichtung mit einer Vorrichtung zur Übertragung von Informationen innerhalb des Bohrrohrstrangs mittels Impulsen, wie Schallwellen, verbunden ist; wobei die Steuervorrichtung an eine Übertragungseinrichtung zur Erzeugung der Impulse geschaltet ist, die Vorrichtung eine Empfangseinrichtung zum Empfangen und Auswerten der über Impulse übertragenen Informationen umfasst, die mittels Übertragungseinrichtung erzeugten Impulse als Schallwellen ausgebildet sind und an die Empfangseinrichtung weitergeleitet sind.

6. Verfahren zum Kalibrieren des Richtbohrgerätes nach einem der Ansprüche 1 bis 5 durch ein Einfahren des Richtbohrgeräts in ein Gestell mit mindestens einer Helmholtz-Spule und durch ein Kalibrieren durch ein von der Helmholtz-Spule erzeugtes homogenes Magnetfeld

7. Verfahren unter Verwendung des Richtbohrgeräts gemäß einem der Ansprüche 1 bis 5 zum Kalibrieren desselben, welches umfasst:
a. Kalibrieren der Magnetfeldsensoren mittels eines von einer Helmholtz-Spule erzeugten homogenen Magnetfeldes, wobei
b. das Richtbohrgerät in das durch die Helmholtz-Spule erzeugte Magnetfeld eingeführt und in einer vorbestimmten Lage als Bezugsnormal zentral in demselben angeordnet wird,
c. zur Kompensation magnetischer Störfelder die von magnetischen Störfeldern beeinflussten magnetischen Missweisungen als magnetische Flussdichten in Richtung der X-, Y-, Z- Achsen von den Magnetfeldsensoren bestimmt und mit diesen korrespondierende Messwerte als die Missweisungswerte oder -signale an die Steuervorrichtung weitergeleitet werden,
wobei die Korrekturwerte dem Ausmaß der Messwerte von durch die Störfelder erzeugten Abweichungen der magnetischen Flussdichten von den Messwerten der magnetischen Flussdichte bei Bezugsnormal entsprechen,
d. danach in dem durch die Helmholtz-Spule erzeugten Magnetfeld das Richtbohrgerät in von der vorbestimmten Lage sich unterscheidende Ausrichtungen angeordnet wird,
die von diesen Ausrichtungen beeinflussten magnetischen Missweisungen als magnetische Flussdichten in Richtung der X-, Y-, Z- Achsen von Magnetfeldsensoren bestimmt und die mit diesen magnetischen Missweisungen wegen verschiedener Ausrichtungen bedingten korrespondierenden Messwerte als Positionswerte oder - signale an die Steuervorrichtung weitergeleitet werden,
und so dass mit den Positionswerten oder -signalen korrespondierende Korrekturfaktoren durch die Steuervorrichtung zum Verbringen des Richtbohrgeräts zurück in die vorbestimmte Lage erzeugt werden,
e. und so dass magnetische Störfelder, die bedingt durch die in dem Richtbohrgerät vorhandenen ferromagnetischen Materialien, die die magnetische Flussdichte beeinflussen, frühzeitig berücksichtigt und kompensiert werden.

8. Verfahren nach Anspruch 7, **dadurch gekennzeichnet, dass** in Schritt c. die von den Magnetfeldsensoren bestimmten Messwerte um die Korrekturwerte von der Steuervorrichtung zur Darstellung von Bezugsnormal abgeglichen werden.

9. Verfahren nach Anspruch 7 oder 8, **dadurch gekennzeichnet, dass** in Schritt d. die Korrekturfaktoren um die Korrekturwerte zur Erzeugung von Abgleichfaktoren abgeglichen werden, vorzugsweise die Abgleichfaktoren den Ist-Werten den von der vorbestimmten Lage sich unterscheidenden Ausrichtungen, wie Betriebsfunktionen, entsprechen.

10. Verfahren nach einem der Ansprüche 7 bis 9, **dadurch gekennzeichnet, dass** die vorbestimmte Lage dem wählbaren Richtungsverlauf des Bohrlochs für das Tiefbohren entspricht.

11. Verfahren nach einem der Ansprüche 7 bis 10, **dadurch gekennzeichnet, dass** mindestens einer der Schritte a. bis c. bei vorbestimmten Temperaturen durchgeführt wird.

12. Verfahren nach einem der Ansprüche 6 bis 11, **dadurch gekennzeichnet, dass** in dem Gehäuse Temperatursensoren, Neigungssensoren, Beschleunigungssensoren, Gammastrahlungssensoren, Gyroskop-Sensoren und/oder sonstige WOB-Sensoren als Messwerteinrichtung an die Steuervorrichtung angeschlossen sind und wahlweise zuschaltbar sind.

13. Verfahren nach mindestens einem der Ansprüche 6 bis 12, **dadurch gekennzeichnet, dass** Messgrößen wie die zur Bestimmung des Richtungsverlaufs, und/oder der vorbestimmten Lage über ein in einem Bohrrohrstrang angeordnetes Kabel und / oder mittels Telemetrie und/oder in Form von Drucksignalen und/ oder Impulsen, wie Schallwellen, von einem obertägigen Steuerstand zu der Steuervorrichtung weitergeleitet werden.

## Claims

1. Directional drilling apparatus for continuous operation with automatic finely controlled monitoring of directional drilling at great depths under specification of a selectable directional course of the borehole with a housing comprising a head section, a body section and a foot section,
a bit drive shaft rotating at least partially in the head section of the housing, the lower end of which projecting from the housing supports a rotary drill bit in the head section, and
a plurality of directional control devices disposed in the body section or the foot section of the housing for generating directional forces having radially alignable force components for aligning the directional drill rig in a drilling operation,
wherein a control device is disposed in the body section of the housing having a plurality of magnetic field sensors connected thereto, the magnetic field sensors being disposed in the head section of the housing and being configured such that magnetic declinations influenced by magnetic interference fields are detected as magnetic flux densities in the directions of the X, Y, Z axes by the magnetic field sensors, and
wherein the magnetic field sensors are further configured such that the measured values corresponding to these magnetic declinations are transmitted to the control device as declination values or signals,
wherein the control unit is configured in such a way that correction values corresponding to the declination values or signals are generated by the control device and the correction values are stored in an electronic memory of the control device of the directional drilling apparatus,
wherein the control unit is configured in such a way that correction factors corresponding to the position values or signals are generated for moving the directional drilling apparatus back into the predetermined position and the correction factors are stored in the electronic memory of the control device,
the directional control devices are designed as tensioning devices with adjusting means
to which tensioning elements are coupled which can be moved radially outwards and inwards, are shield-like, can be inserted into grooves of the housing and are arranged distributed over the circumference in the housing on at least one tensioning plane, the movability of the tensioning elements being temperature-controlled by means of actuating devices which have at least one pressure medium which is expandable by heat,
the pressure medium being a liquid,
the liquid having a volume expansion coefficient γ at 18 °C of 5.0 to 20.0 x 10⁻⁴K⁻¹, wherein the adjusting means are designed as piston-cylinder devices, the cylinder chamber of which having a heating device for heating the pressure medium,
the piston being coupled with its outer end to the tensioning piece, and
the cylinder chamber being filled with the liquid as pressure medium.

2. Directional drilling apparatus according to claim 1, **characterised in that** data, in particular position data, detected by magnetic field sensors as measurement devices of the control apparatus are transmittable to the control station located above ground in the form of pressure signals, wherein the directional drilling apparatus comprises a device for generating pressure signals for transmitting the information in a flushing channel of the drill pipe string by means of an impeller which is acted upon by the flushing and drives a generator with an accumulator connected thereto, the generator including the accumulator, the coupling and the mount of the impeller shaft being arranged in an axially extending housing which is filled with oil and forms a cylindrical annular gap with respect to the drill pipe string, and the flushing for driving the impeller running in the annular gap, and **in that** a pressure compensation piston which is acted upon by the flushing is provided above an oil accumulator in the housing, and the seal provided at the lower end between the housing and the impeller shaft is designed as a smooth-running seal, e.g. a lip seal or a ceramic seal.

3. Directional drilling apparatus according to claim 1, **characterised in that** the data detected by the measurement devices, in particular position data, are transmittable to a control station located above ground in the form of pressure signals, the directional drilling apparatus comprises a device for generating pressure signals in flowing media for transmitting the information, in particular during the drilling of boreholes in underground mining and tunnelling, through a flushing channel of the drill pipe, wherein an impeller is arranged in the flushing channel of the drill pipe string, the impeller being designed so that it can be switched between generator and motor operation and can be operated alternately accordingly.

4. Directional drilling apparatus according to claim 1, **characterised in that** the directional drilling apparatus comprises a device for transmitting the information, in particular during the drilling of boreholes, by means of pressure pulses in a flowing liquid, preferably drilling fluid, having an information generating device, a transmission device connected to the information generating device for generating the pressure pulses in the liquid and a receiving device for receiving and evaluating the information transmitted by the pressure pulses in the control station, wherein the transmission device includes an elastic flow resistance body in the liquid flow and an adjusting device for changing the flow cross-section of the flow resistance in time with the pressure pulses to be generated.

5. Directional drilling apparatus according to claim 4, **characterised in that** the data detected by the measurement devices, such as position data, are transmittable to a control station located above ground in the form of pressure signals, the control device being connected to a device for transmitting information within the drill pipe string by means of pulses, such as sound waves; wherein the control device is connected to a transmission device for generating the pulses, the device comprising a receiving device for receiving and evaluating the information transmitted via pulses, the pulses generated by means of the transmission device being in the form of sound waves and being transmitted to the receiving device.

6. Method for calibrating the directional drilling apparatus according to any one of claims 1 to 5 by inserting the directional drilling apparatus into a rack having at least one Helmholtz coil and by calibrating by a homogeneous magnetic field generated by the Helmholtz coil.

7. Method using the directional drilling apparatus according to any one of claims 1 to 5 for calibrating the same, the method comprising:
a. calibrating the magnetic field sensors by means of a homogeneous magnetic field generated by a Helmholtz coil, wherein
b. the directional drilling apparatus is introduced into the magnetic field generated by the Helmholtz coil and centrally arranged in the same in a predetermined position as a reference standard;
c. for compensation of magnetic interference fields, the magnetic declinations influenced by magnetic interference fields are detected as magnetic flux densities in the direction of the X, Y, Z axes by the magnetic field sensors and measured values corresponding to these are transmitted to the control device as the declination values or signals,
wherein the correction values correspond to the extent of the measured values of deviations of the magnetic flux densities generated by the interference fields from the measured values of the magnetic flux density with respect to the reference standard;
d. subsequently, in the magnetic field generated by the Helmholtz coil, the directional drilling apparatus is disposed in orientations different from predetermined position;
the magnetic declinations influenced by these orientations are detected as magnetic flux densities in the direction of the X-, Y-, Z-axes by magnetic field sensors and the corresponding measured values caused by these magnetic declinations due to different orientations are transmitted to the control device as position values or signals, and
so that correction factors corresponding to the position values or signals are generated by the control device for moving the directional drilling apparatus back into the predetermined position, and
e. so that magnetic interference fields caused by ferromagnetic materials present in the directional drilling apparatus which influence the magnetic flux density are taken into account and compensated for at an early stage.

8. The method according to claim 7, **characterised in that** in step c) the measured values detected by the magnetic field sensors are adjusted by the correction values by the control device to represent the reference standard.

9. A method according to claim 7 or 8, **characterised in that** in step d) the correction factors are adjusted by the correction values to produce adjustment factors, preferably the adjustment factors corresponding to the actual values of the orientations differing from the predetermined position, such as operating functions.

10. Method according to any one of claims 7 to 9, **characterised in that** the predetermined position corresponds to the selectable directional course of the borehole for deep drilling.

11. Verfahren nach einem der Ansprüche 7 bis 10, **dadurch gekennzeichnet, dass** zumindest einer der Schritte a) bis c) bei vorbestimmten Temperaturen durchgeführt wird.

12. Method according to one of claims 6 to 11, **characterised in that** temperature sensors, inclination sensors, acceleration sensors, gamma radiation sensors, gyroscope sensors and/or other WOB sensors are connected to the control device as measurement devices in the housing and can selectively be activated.

13. Method according to at least one of claims 6 to 12, **characterised in that** measured variables such as those for determining the directional course and/or the predetermined position are transmitted from a control station located above ground to the control device via a cable arranged in a drill pipe string and/or by means of telemetry and/or in the form of pressure signals and/or pulses, such as sound waves.

## Revendications

1. Appareil de forage directionnel pour le fonctionnement continu avec surveillance automatique à commande fine du forage directionnel à de grandes profondeurs sous la spécification d'un parcours directionnel sélectionnable du trou de forage avec une carcasse, comprenant une section de tête, une section de tronc et une section de pied,
un arbre d'entraînement de trépan tournant au moins partiellement dans la section de tête de la carcasse, dont l'extrémité inférieure faisant saillie de la carcasse porte un trépan de forage rotatif dans la section de tête,
et plusieurs dispositifs de commande de direction disposés dans la section de tronc ou la section de pied de la carcasse, destinés à générer des forces directionnelles ayant des composantes de force orientables radialement pour orienter l'appareil de forage directionnel pendant un fonctionnement de forage,
dans lequel
un dispositif de commande est disposé dans la section de tronc de la carcasse, lequel comporte plusieurs capteurs de champ magnétique reliés avec lui, les capteurs de champ magnétique étant disposés dans la section de tête de la carcasse et étant configurés de sorte que les déclinaisons magnétiques influencées par les champs perturbateurs magnétiques sont déterminées en tant qu'inductions magnétiques dans la direction des axes X, Y, Z par les capteurs de champ magnétique, et
dans lequel les capteurs de champ magnétique sont en outre configurés de sorte que les valeurs de mesure correspondant auxdites déclinaisons magnétiques soient transmises au dispositif de commande en tant que valeurs ou signaux de déclinaison,
dans lequel l'unité de commande est configurée de sorte que des valeurs de correction correspondant aux valeurs ou signaux de déclinaison sont générées par le dispositif de commande et que les valeurs de correction sont stockées dans une mémoire électronique du dispositif de commande de l'appareil de forage directionnel,
dans lequel l'unité de commande est configurée pour générer des facteurs de correction correspondant aux valeurs ou signaux de position pour ramener l'appareil de forage directionnel à la position prédéterminée, ainsi que pour stocker les facteurs de correction dans la mémoire électronique du dispositif de commande,
les dispositifs de commande de direction sont formés en tant que dispositifs de serrage avec dispositifs actionneurs,
auquel sont couplées des éléments de serrage en forme de bouclier mobiles radialement vers l'extérieur et vers l'intérieur, qui peuvent être logés dans des rainures de la carcasse et sont répartis sur la circonférence de la carcasse au moins sur un plan de serrage, dont la mobilité est commandée par température au moyen des dispositifs actionneurs comportant au moins un fluide sous pression dilatable par la chaleur,
le fluide sous pression est un liquide,
le liquide a un coefficient de dilatation volumique γ à 18 °C de 5,0 à 20,0 x 10⁻⁴K⁻¹,
les dispositifs actionneurs sont conçus en tant que dispositifs à piston-cylindre, dont la chambre de cylindre comporte un dispositif de chauffage pour chauffer le fluide sous pression,
le piston est couplé par son extrémité extérieure à l'élément de serrage, la chambre de cylindre est remplie du liquide en tant fluide sous pression.

2. Appareil de forage directionnel selon la revendication 1, **caractérisé en ce que** des données, en particulier des données de position, déterminées par des capteurs de champ magnétique en tant que dispositifs de valeurs de mesure du dispositif de commande, sont transmissibles au poste de commande disposé à ciel ouvert sous forme de signaux de pression, l'appareil de forage directionnel comprenant un dispositif destiné à générer des signaux de pression pour la transmission des informations dans un canal de rinçage du train de tiges de forage au moyen d'une roue à ailettes sollicitée par le rinçage et entraînant un générateur avec accumulateur raccordé, le générateur, y compris l'accumulateur, l'accouplement et le palier de l'arbre de roue à ailettes étant disposés dans une carcasse s'étendant axialement, remplie d'huile et formant une fente annulaire cylindrique par rapport au train de tiges de forage, et le rinçage pour l'entraînement de la roue à ailettes s'écoulant dans la fente annulaire, et **en ce qu'**un piston de compensation de pression sollicité par le rinçage est prévu au-dessus d'un réservoir d'huile dans la carcasse et le joint prévu à l'extrémité inférieure entre la carcasse et l'arbre de roue à ailettes est formé en tant que joint à faible friction, par exemple joint à lèvre ou joint en céramique.

3. Appareil de forage directionnel selon la revendication 1, **caractérisé en ce que** les données déterminées par les dispositifs de valeurs de mesure, en particulier les données de position, sont transmissibles sous forme de signaux de pression à un poste de commande disposé à ciel ouvert, l'appareil de forage directionnel comprend un dispositif pour générer des signaux de pression dans des fluides en écoulement afin de transmettre les informations, en particulier lors de la réalisation de forages dans une exploitation minière et un creusement de tunnels souterrains, par un canal de rinçage du tube de forage, une roue de roulement étant disposée dans le canal de rinçage du train de tiges de forage, laquelle roue de roulement est formée pour pouvoir être commutée aux modes générateur et moteur et peut en conséquence être exploitée en alternance.

4. Appareil de forage directionnel selon la revendication 1, **caractérisé en ce que** l'appareil de forage directionnel comprend un dispositif pour la transmission des informations, en particulier lors de la réalisation de forages au moyen d'impulsions de pression dans un liquide en écoulement, de préférence un fluide de forage, comportant un dispositif de génération d'informations, un dispositif de transmission relié au dispositif de génération d'informations pour générer les impulsions de pression dans le liquide et un dispositif de réception pour recevoir et évaluer, au poste de commande, les informations transmises par les impulsions de pression, le dispositif de transmission comportant un corps élastique de résistance à l'écoulement dans le courant de liquide et un dispositif actionneur pour modifier la section transversale d'écoulement de la résistance à l'écoulement au rythme des impulsions de pression à générer.

5. Appareil de forage directionnel selon la revendication 4, **caractérisé en ce que** les données déterminées par les dispositifs de valeurs de mesure, telles que les données de position, sont transmissibles sous forme de signaux de pression à un poste de commande disposé à ciel ouvert, le dispositif de commande étant relié à un dispositif pour la transmission d'informations à l'intérieur du train de tiges de forage au moyen d'impulsions, telles que des ondes acoustiques ; le dispositif de commande étant couplé à un dispositif de transmission pour la génération des impulsions, le dispositif comprenant un dispositif de réception pour recevoir et évaluer les informations transmises via les impulsions, les impulsions générées au moyen du dispositif de transmission étant sous la forme d'ondes acoustiques et étant transmises au dispositif de réception.

6. Procédé pour étalonner l'appareil de forage directionnel selon l'une quelconque des revendications 1 à 5 par introduction de l'appareil de forage directionnel dans un bâti comportant au moins une bobine de Helmholtz et par étalonnage par un champ magnétique homogène généré par la bobine de Helmholtz.

7. Procédé utilisant l'appareil de forage directionnel selon l'une quelconque des revendications 1 à 5 pour l'étalonnage de celui-ci, comprenant :
a. étalonnage des capteurs de champ magnétique au moyen d'un champ magnétique homogène généré par une bobine de Helmholtz, sachant que
b. l'appareil de forage directionnel est introduit dans le champ magnétique généré par la bobine de Helmholtz et est disposé au centre de celui-ci dans une position prédéterminée en tant qu'étalon de référence,
c. pour la compensation des champs magnétiques perturbateurs, les déclinaisons magnétiques influencées par les champs magnétiques perturbateurs sont déterminées par les capteurs de champ magnétique en tant qu'inductions magnétiques dans la direction des axes X, Y, Z et des valeurs de mesure correspondant à celles-ci sont transmises au dispositif de commande en tant que les valeurs ou signaux de déclinaison,
sachant que les valeurs de correction correspondent à l'ampleur des valeurs mesurées des écarts des inductions magnétiques générés par les champs perturbateurs par rapport aux valeurs mesurées de l'induction magnétique au niveau de l'étalon de référence,
d. ensuite, dans le champ magnétique généré par la bobine de Helmholtz, l'appareil de forage directionnel est disposé dans des orientations différentes de la position prédéterminée,
les déclinaisons magnétiques influencées par ces orientations sont déterminées en tant qu'inductions magnétiques dans la direction des axes X, Y, Z par des capteurs de champ magnétique et les valeurs de mesure correspondant à ces déclinaisons magnétiques, dues à des orientations différentes, sont transmises au dispositif de commande en tant que valeurs ou signaux de position, et de sorte que des facteurs de correction correspondant aux valeurs ou signaux de position sont générés par le dispositif de commande pour ramener l'appareil de forage directionnel dans la position prédéterminée,
e. et de sorte que les champs magnétiques perturbateurs, qui sont provoqués par les matériaux ferromagnétiques présents dans l'appareil de forage directionnel, qui influencent l'induction magnétique, soient pris en compte et compensés à un stade précoce.

8. Procédé selon la revendication 7, **caractérisé en ce que**, à l'étape c., les valeurs mesurées déterminées par les capteurs de champ magnétique sont ajustées par les valeurs de correction provenant du dispositif de commande pour représenter l'étalon de référence.

9. Procédé selon la revendication 7 ou 8, **caractérisé en ce que**, dans l'étape d., les facteurs de correction sont ajustés par les valeurs de correction pour générer des facteurs d'ajustement, de préférence, les facteurs d'ajustement correspondent aux valeurs réelles des différentes orientations de la position prédéterminée, telles que les fonctions opérationnelles.

10. Procédé selon l'une quelconque des revendications 7 à 9, **caractérisé en ce que** la position prédéterminée correspond au parcours directionnel sélectionnable du trou de forage pour un forage à grande profondeur.

11. Procédé selon l'une quelconque des revendications 7 à 10, **caractérisé en ce qu'**au moins l'une des étapes a. à c. est réalisée à des températures prédéterminées.

12. Procédé selon l'une quelconque des revendications 6 à 11, **caractérisé en ce que** des capteurs de température, des capteurs d'inclinaison, des capteurs d'accélération, des capteurs de rayonnement gamma, des capteurs gyroscopiques et/ou d'autres capteurs WOB sont connectés au dispositif de commande en tant que dispositif de valeurs de mesure dans la carcasse et peuvent être activés facultativement.

13. Procédé selon l'une au moins des revendications 6 à 12, **caractérisé en ce que** des mesurandes, telles que celles permettant de déterminer le parcours directionnel et/ou la position prédéterminée, sont transmises d'un poste de commande à ciel ouvert au dispositif de commande par l'intermédiaire d'un câble disposé dans un train de tiges de forage et/ou par télémétrie et/ou sous forme de signaux de pression et/ou d'impulsions, telles que des ondes acoustiques.
